# EUROPÄISCHE PATENTSCHRIFT

(11) **EP 2 697 126 B1**
(45) Veröffentlichungstag und Bekanntmachung des Hinweises auf die Patenterteilung: **26.04.2023**
(21) Anmeldenummer: 12707712.1
(22) Anmeldetag: 08.02.2012
(51) Int. Cl.: B65D 17/34, B21D 51/38, B65D 17/28

(54) **GETRÄNKEDOSENVERSCHLUSSGLIED**
BEVERAGE CAN CLOSING MEMBER
ÉLÉMENT DE FERMETURE DE CANETTE POUR BOISSON

(30) Priorität: 08.02.2011 DE 102011010602
(43) Veröffentlichungstag der Anmeldung: 19.02.2014
(73) Patentinhaber: Wolf Lab GmbH & Co. KG, 63457 Hanau (DE)
(72) Erfinder: BRANDTNER, Wladimir, 83355 Grabenstätt (DE)
(74) Vertreter: Keil & Schaafhausen Patentanwälte PartGmbB
(86) Internationale Anmeldenummer: PCT/EP2012/052149
(87) Internationale Veröffentlichungsnummer: WO 2012/107502

(56) Entgegenhaltungen:
- WO-A1-2010/022951
- US-A1- 2005 236 411

## Beschreibung

Die Erfindung betrifft ein Getränkedosenverschlussglied gemäß dem Oberbegriff von Anspruch 1.

Getränkedosen sind neben Flaschen die wichtigste Handelsverpackung für Getränke und dienen in der Regel zugleich als Trinkgefäß. Sie werden vor allem für kohlensäurehaltige Getränke wie Dosenbier und Softdrinks verwendet.

Getränkedosen bestehen in der Regel aus einem einteiligen, zylindrischen Behälter aus Aluminium oder Weißblech und einem aufgefalzten Deckel aus Aluminium mit einer ovalen Ritzline bzw. Sollbruchlinie und einer angenieteten Metalllasche, die beim Anheben das angeritzte Oval durch Hebelwirkung ins Doseninnere drückt und so eine Ausgieß-bzw. Trinköffnung erzeugt. Eine entsprechende Dose ist aus US 2005/236411 A1 bekannt.

Die Erfindung bezieht sich auf ein Getränkedosenverschlussglied, welches auf einfache Art und Weise in der Lage ist, eine Öffnung jeglicher Art zu verschließen, zu verriegeln und wieder frei zu geben. Solche Getränkedosen enthalten meistens Flüssigkeiten wie Bier, Limonade, Fruchtsäften, Mineralwasser oder dgl. , können jedoch auch für Saucen, Kräutermischungen, geriebene Käse, Nüsse oder dgl. benutzt werden.

Die bekannten Getränkedosen sind mit dem Nachteil behaftet, dass sie nach dem Öffnen nicht wieder verschließbar sind. Dadurch besteht die Gefahr des Verschüttens des restlichen Inhalts am Arbeitsplatz, in Fahrzeuge, beim Spielen etc. Weiterhin können Verunreinigungen und Insekten eindringen.

In der WO 2010/022951 A1 ist ein Getränkedosenverschlussglied gemäß dem Oberbegriff von Anspruch 1 offenbart. Angesichts der Vielzahl von weltweit pro Jahr verkauften Getränkedosen ist eine besonders kostengünstige Herstellung wichtig, wobei eine zuverlässige Funktion gewährleistet sein muss.

Der Erfindung liegt daher die Aufgabe zugrunde, ein Getränkedosenverschlussglied anzugeben, das kostengünstig hergestellt werden kann, wobei die Entnahmeöffnung leicht zu verschließen, zu verriegeln und auch wieder leicht zu öffnen ist.

Die Aufgabe der Erfindung wird mit einem Getränkedosenverschlussglied gemäß den Merkmalen von Anspruch 1 gelöst. Vorteilhafte Ausgestaltungen der Erfindung sind in den abhängigen Ansprüchen angegeben.

Gemäß einer Ausführung wird ein Getränkedosenverschlussglied mit einem einen Rahmen aufweisenden Rahmenteil zum Öffnen einer Getränkedose durch Eindrücken eines Getränkedosendeckels der Getränkedose an einer Sollbruchlinie, und einem Abdeckglied zur Anordnung in einer Öffnung einer Getränkedose und einer an dem Abdeckglied ausgebildeten und/oder angeordneten Verriegelungseinrichtung angegeben, die derart ausgebildet und/oder angeordnet ist, dass das in einer Öffnung einer Getränkedose angeordnete Abdeckglied in einer Öffnung einer Getränkedose verriegelbar ist, wobei das Abdeckglied in einem Verschlussteil und/oder Einlegeteil ausgebildet ist, das in dem Rahmen des Rahmenteils aufgenommen ist.

Bevorzugterweise kann das Verschlussteil und/oder Einlegeteil in den Rahmen des Rahmenteils mit einer Klemmverbindung und/oder Klebeverbindung und/oder Spritzverbindung aufgenommen sein. Insbesondere kann das Verschlussteil und/oder Einlegeteil mit dem Rahmen des Rahmenteils kraftschlüssig und/oder formschlüssig verbunden sein.

Es kann das Verschlussteil und/oder Einlegeteil in den Rahmen des Rahmenteils verpresst und/oder verklebt, und/oder verbördelt sein. Die Verbindung zwischen dem Verschlussteil bzw. Einlegeteil und dem Rahmen kann dabei auch nur in Teilbereichen erfolgen. Es kann das Verschlussteil und/oder Einlegeteil auch aus Kunststoff ausgebildet sein und in den Rahmen des Rahmenteils verspritzt werden. Das Rahmenteil kann dabei mit dem Verschlussteil bzw. Einlegeteil ein Hybridteil bilden.

Gemäß einer Ausführung wird ein Getränkedosenverschlussglied mit einem einen Rahmen aufweisenden Rahmenteil zum Öffnen einer Getränkedose durch Eindrücken eines Getränkedosendeckels der Getränkedose an einer Sollbruchlinie, und einem Abdeckglied zur Anordnung in einer Öffnung einer Getränkedose und einer an dem Abdeckglied ausgebildeten und/oder angeordneten Verriegelungseinrichtung angegeben, die derart ausgebildet und/oder angeordnet ist, dass das in einer Öffnung einer Getränkedose angeordnete Abdeckglied in einer Öffnung einer Getränkedose verriegelbar ist, wobei das Abdeckglied innerhalb des Rahmens des Rahmenteils ausgebildet und angeordnet ist, wobei das Abdeckglied entlang eines Teils seines Umfangs mit dem Rahmen verbunden ist und entlang eines anderen Teils seines Umfangs von dem Rahmen getrennt ausgebildet ist.

Es können zur Trennung des Abdeckglieds von dem Rahmen eine oder mehrere Durchbruchlinien vorgesehen sein, die das Abdeckglied von dem Rahmen entlang von Teilen bzw. Abschnitten des Umfangs des Abdeckglieds trennen.

Es kann das Abdeckteil entlang von zwei Teilen seines Umfangs von dem Rahmen getrennt ausgebildet sein. Die Durchbruchlinien können dabei an gegenüberliegenden Seiten angeordnet sein. Vorzugsweise kann die oder eine der

Durchbruchslinien zwischen dem Abschnitt mit der Nietöffnung und dem Abdeckglied vorgesehen sein. Bei einer Ausführung mit drei Durchbruchlinien kann eine Durchbruchlinie derart ausgebildet sein, und die beiden anderen können jeweils seitlich dazu an gegenüberliegenden Seiten ausgebildet sein.

Alternativ oder zusätzlich wird gemäß einer Ausführung ein Getränkedosenverschlussglied mit einem einen Rahmen aufweisenden Rahmenteil zum Öffnen einer Getränkedose durch Eindrücken eines Getränkedosendeckels der Getränkedose an einer Sollbruchlinie, und einem Abdeckglied zur Anordnung in einer Öffnung einer Getränkedose und einer an dem Abdeckglied ausgebildeten und/oder angeordneten Verriegelungseinrichtung angegeben, die derart ausgebildet und/oder angeordnet ist, dass das in einer Öffnung einer Getränkedose angeordnete Abdeckglied in einer Öffnung einer Getränkedose verriegelbar ist, wobei das Abdeckglied innerhalb des Rahmens des Rahmenteils ausgebildet und angeordnet ist, wobei in dem Abdeckglied eine Sollbruchstelle und/oder Öffnung zur Aufnahme eines Trinkhalms vorgesehen ist.

Es kann eine Folie zur Abdeckung der im dem Abdeckglied ausgebildeten Sollbruchstelle bzw. Öffnung vorgesehen sein.

Auch kann bevorzugt das Betätigungsglied insbesondere eine auf dem Abdeckglied angeordnete Materiallage umfassen, die vorzugsweise eine Hinterschneidung aufweist, die bevorzugt derart ausgebildet und bemessen ist, dass beispielsweise ein Fingernagel in die Hinterschneidung passt, um die mit dem Abdeckglied wiederverschlossene Getränkedose zu öffnen, und/oder kann das Betätigungsglied als eine Nase, ein Wulst bzw. eine Erhebung ausgebildet sein, die bzw. der in einem Randabschnitt des Abdeckglieds ausgebildet ist, und/oder kann das Betätigungsglied als eine Blase, eine Taste, eine Erhebung bzw. ein Fortsatz ausgebildet sein, die bzw. der außerhalb des Rahmens des Rahmenteils ausgebildet und angeordnet ist und mit dem Abdeckglied verbunden ist, wobei die Blase, Taste, Erhebung bzw. der Fortsatz vorzugsweise in einer Aussparung angeordnet ist, die in dem Rahmenteil vorgesehen ist, und/oder kann das Betätigungsglied oberhalb einer Fläche des Rahmenteils ausgebildet sein, wobei vorzugsweise in dem Rahmenteil ein Schlitz vorgesehen ist, durch den sich das Verschlussteil bzw. Einlegeteil erstreckt, um die Blase, Taste, Erhebung bzw. den Fortsatz mit dem Abdeckglied zu verbinden, und/oder kann das Betätigungsglied unterhalb einer Fläche des Rahmenteils ausgebildet ist, wobei zur Betätigung des Betätigungsglieds Druck auf die Fläche des Rahmenteils auszuüben ist.

Es kann bevorzugt das Getränkedosenverschlussglied eine Lagereinrichtung aufweisen, die zwischen dem Abdeckglied und dem Betätigungsglied angeordnet ist.

Dabei kann die Lagereinrichtung als eine Nut und/oder eine Vertiefung und/oder eine Erhöhung ausgebildet sein, die im Wesentlichen entlang eines Abschnitts des Umfangs des Abdeckglieds in einem Abstand zu dem Abdeckglied verläuft, und/oder die im Wesentlichen gerade ausgebildet ist.

Es kann das Getränkedosenverschlussglied eine Sicherungseinrichtung aufweisen, die derart ausgebildet und angeordnet ist, dass sie in einer ersten Stellung die Betätigung des Betätigungsglieds zulässt und in einer weiteren Stellung die Betätigung des Betätigungsglieds verhindert.

Insbesondere kann das Getränkedosenverschlussglied ein weiteres Betätigungsglied aufweisen, das vorzugsweise entsprechend dem ersten Betätigungslied ausgebildet ist, wobei die Lagereinrichtung vorzugsweise zwischen den beiden Betätigungsgliedern ausgebildet und angeordnet ist.

Gemäß einer Ausführung können zwei Lagereinrichtungen vorgesehen sein, die jeweils entsprechend den Ausführungen mit einer Lagereinrichtung ausgebildet und angeordnet sein können.

Vorteilhafterweise kann das Getränkedosenverschlussglied derart ausgebildet sein, dass eine Betätigung mit zwei Fingern erfolgen sollte. Dadurch erhöht sich die Sicherheit gegenüber einem unbeabsichtigten Öffnen.

Es kann das Abdeckglied Nasen und/oder Vertiefungen und/oder Rillen und/oder Sicken aufweisen, die sich vorzugsweise von dem Rand des Abdeckglieds in Richtung der Mitte des Abdeckglieds erstrecken.

Es kann der Rahmen und/oder das Abdeckglied Versteifungen aufweisen, die vorzugsweise als Wölbungen, Sicken und/oder Riefen ausgebildet sind. Es kann das Abdeckglied aus Metall, einer Metalllegierung und/oder aus Kunststoff und/oder aus einem gummiartigen Material und/oder einer Kombination aus derartigen Materialien ausgebildet sein.

Es kann das Rahmenteil aus Metall und/oder Aluminiumblech und/oder dem Material der Getränkedose ausgebildet sein. Es kann das Abdeckglied und/oder das Rahmenteil Dichtlippen und/oder Dichtwölbungen aufweist. Es kann das Abdeckglied derart ausgebildet und angeordnet sein, dass das Abdeckglied, wenn das Getränkedosenverschlussglied in einer Öffnung einer Getränkedose angeordnet ist, zwischen zumindest zwei Zuständen elastisch verformbar ist, wobei die Verriegelungseinrichtung derart an dem Abdeckglied angeordnet und ausgebildet ist, dass die Verriegelungseinrichtung in zumindest einem Zustand des Abdeckglieds der zumindest zwei Zustände des Abdeckglieds bezogen auf das Abdeckglied radial weiter innen als in zumindest einem anderen der zumindest zwei Zustände des Abdeckglieds angeordnet ist.

Dabei kann das Abdeckglied vorzugsweise durch äußere Krafteinwirkung und/oder durch Zusammenwirken mit der Getränkedose zwischen den zumindest zwei Zuständen elastisch verformbar sein. Es kann die Verriegelungseinrichtung an der Unterseite und/oder an der Oberseite des Abdeckglieds angeordnet und/oder ausgebildet sein.

Es kann das Abdeckglied tellerfederartig ausgebildet sein und/oder kann das Abdeckglied einen Flächenabschnitt aufweisen, der in einem der Zustände nach oben gewölbt ausgebildet ist und in einem anderen der Zustände nach unten gewölbt ausgebildet ist, und/oder kann das Abdeckglied zumindest eine und vorzugsweise mehrere Versteifungsrippen und/oder Versteifungsrillen aufweisen. Es kann die Verriegelungseinrichtung zumindest ein und vorzugsweise mehrere Verriegelungsglieder aufweisen, das bzw. die vorzugsweise als ein das Abdeckglied vollständig oder teilweise umlaufender Rand bzw. Ränder und/oder als eine Nase bzw. Nasen ausgebildet ist bzw. sind, und/oder kann die Verriegelungseinrichtung zumindest einen und vorzugsweise mehrere an dem Abdeckglied angeordnete Fortsätze umfassen.

Es kann das Getränkedosenverschlussglied eine Entriegelungseinrichtung und/oder ein Betätigungsglied aufweisen, die bzw. das derart ausgebildet und angeordnet ist, dass durch Betätigung der Entriegelungseinrichtung bzw. des Betätigungsglieds die Verriegelungseinrichtung entriegelt wird, vorzugsweise durch elastisches Verformen des Abdeckglieds in den Zustand, in dem die Verriegelungseinrichtung radial weiter innen angeordnet sind, wobei die Entriegelungseinrichtung bzw. das Betätigungsglied vorzugsweise einen am Getränkedosenverschlussglied angeordneten Hebel oder einen Mechanismus mit einem oder mehreren an dem Getränkedosenverschlussglied angeordneten Flügeln umfasst.

Es kann das Abdeckglied eine gekrümmte Fläche oder Teilfläche, vorzugsweise eine nach oben gekrümmte Fläche oder Teilfläche aufweisen, wobei die Fläche und/oder die Teilfläche vorzugsweise rund, oval, trapezförmig mit abgerundeten Ecken, brückenförmig, rillenförmig, rechteckig, quadratisch, dreieckig, mehreckig oder dergl. ausgebildet ist, und/oder wobei das Abdeckglied eine gekrümmte Fläche oder Teilfläche aufweist, die nach unten gerichtet ist, oder eine nach oben gekrümmte Fläche aufweist, die teilweise eine nach unten gerichtete Fläche umfasst, und/oder wobei das Abdeckglied als Verriegelungsglied einen Rand aufweist, wobei der der Rand ein vollständig oder ein teilweise umlaufender Rand ist, oder ein oder mehrere vorspringende Teilen umfasst, und/oder wobei das Abdeckglied eine vollständige oder teilweise umlaufende Versteifungsrille und/oder Versteifungsrippe, beispielsweise in Form eines Versatzes aufweist.

Es kann der Rand des Abdeckglieds eine oder mehrere Nasen aufweisen, und/oder kann das Abdeckglied eine ebene Fläche oder eine aus einer Ebene vorstehende Fläche aufweisen, wobei die aus der Ebene vorstehende Fläche vorzugsweise eine gekrümmte oder eine mehrfach gekrümmte Fläche ist.

Es kann das Getränkedosenverschlussglied eine Entnahmeöffnung zur Entnahme des Inhalts der Getränkedose definierende Sollbruchlinie aufweisen.

Es kann das Getränkedosenverschlussglied als Öffnungslasche zum Öffnen der Getränkedose durch Eindrücken des Getränkedosendeckels an der an der Sollbruchlinie angeordnet und ausgebildet sein, und/oder kann das Getränkedosenverschlussglied derart am Getränkedosendeckel angeordnet und ausgebildet sein, dass das Getränkedosenverschlussglied nach dem Öffnen der Entnahmeöffnung entweder durch Drehen und/oder durch Umklappen des Getränkedosenverschlussglieds über der Entnahmeöffnung anordbar ist, um diese abzudecken und wieder zu verschließen, und/oder kann der Rand des Getränkedosenverschlussglieds derart angeordnet und ausgebildet sein, dass er beim Verschließen der Entnahmeöffnung in die Entnahmeöffnung einschnappt, in der Entnahmeöffnung festgeklemmt wird oder darin einrastet, und/oder kann die Lagereinrichtung in dem Getränkedosendeckel ausgebildet sein, vorzugsweise als eine Erhebung, Wölbung, Kontur, Rille und/oder Nut, wobei der Lagerbereich der Lagereinrichtung weiter vorzugsweise punkt und/oder linienförmig ausgebildet ist.

Es kann der Getränkedosendeckel zumindest eine Rille und/oder Vertiefung zur Aufnahme von einer an dem Getränkedosenverschlussglied ausgebildeten Rippe, Sicke und/oder Nase aufweisen. Es kann die Rille und/oder Vertiefung kreisförmig ausgebildet sein, wobei die Rille und/oder Vertiefung durchgehend und/oder unterbrochen ausgebildet sein kann.

Es kann der Getränkedosendeckel eine Blase zur Aufnahme und/oder Fixierung und/oder Abstützung des Getränkedosenverschlussglieds aufweisen, wobei die Blase vorzugsweise nierenförmig oder kreisförmig und/oder entsprechend des Verschlussglieds ausgebildet sein kann, und/oder kann die Blase vorzugsweise eine Aussparung aufweisen, die von der Blase aus gesehen in Richtung des Öffnungsabschnitt angeordnet ist.

Es kann der Bereich des Getränkedosendeckels unter dem Getränkedosenverschlussglied gekennzeichnet sein, vorzugsweise farblich mit roter, blauer, gelber, grüner oder einer anderen vorzugsweise deutlich erkennbarer Farbe und/oder einer anderen geeigneten Markierung.

Es kann der Getränkedosendeckel eine Vorprägung und/oder Wölbung aufweisen, die vorzugsweise derart ausgelegt sein kann, dass der Getränkedosendeckel zumindest in dem Bereich des Öffnungsabschnitt nach dem Herstellen der Getränkedose mit dem Getränkedosendeckel, nach dem Befüllen der Getränkedose und nach dem Öffnen der Getränkedose im Wesentlichen eben ausgebildet ist.

Es kann die Vorprägung und/oder Wölbung zumindest in dem Bereich der Entnahmeöffnung ausgebildet sein. Es kann an dem Getränkedosenverschlussglied eine Dichtung vorgesehen sein und/oder kann an dem Getränkedosenverschlussglied eine Dichtungsband vorgesehen sein, dass vorzugsweise zumindest teilweise oder vollständig in einem Versteifungsprofil angeordnet ist. Es kann das Getränkedosenverschlussglied eine Knicklinie aufweisen, und/oder kann das Getränkedosenverschlussglied aus mehreren Materialien ausgebildet sein und vorzugsweise eine Kunststoffspritmasse aufweisen, die vorzugsweise in das Rahmenteil verspritzt sein kann, und/oder kann das Getränkedosenverschlussglied zumindest in dem Abdeckglied und/oder in dem Abdeckglied Kunststoffnasen aufweisen.

Es kann das Getränkedosenverschlussglied zumindest in einem Abschnitt und vorzugsweise in dem Bereich des Abdeckglieds Bimetall aufweisen und/oder aus Bimetall ausgebildet sein, und/oder kann das Getränkedosenverschlussglied zumindest eine Versteifung aufweisen, wobei die Versteifung vorzugsweise gewölbeförmig und/oder röhrenförmig ausgebildet sein kann. Es kann das Getränkedosenverschlussglied eine Nase aufweisen, die am Rand des Fortsatzes ausgebildet ist.

Es kann in dem Getränkedosenverschlussglied zumindest ein und vorzugsweise mehrere Hebelpunkte ausgebildet sein, wobei in dem Getränkedosendeckel vorzugsweise Vertiefungen zur Aufnahme des bzw. der Hebelpunkte ausgebildet sein können.

Es kann in dem Abdeckglied des Getränkedosenverschlussglieds zumindest eine Vertiefung ausgebildet sein, und/oder kann in dem Getränkedosenverschlussglied eine Wölbung ausgebildet sein, die über den Rand des beim Wiederverschließens abzudeckenden Öffnungsabschnitts hinausgeht. Es kann in dem Getränkedosenverschlussglied und/oder dem Getränkedosendeckel eine um das Abdeckglied bzw. den Öffnungsabschnitt umlaufende Welle ausgebildet sein. Es kann das Getränkedosenverschlussglied eine Beschichtung mit einer Dichtungslippe und/oder einem Dichtungswulst aufweisen.

Es kann das Getränkedosenverschlussglied zumindest eine und vorzugsweise mehrere Aussparungen aufweisen, wobei die Aussparung (en) vorzugsweise als Ausstanzung ausgebildet ist (sind) , weiter vorzugsweise derart, dass ein Teil des Getränkedosenverschlussglied derart nach unten verläuft, dass es beim Widerverschließen der Getränkedose an dem Rand der Öffnung in dem Getränkedosendeckel angreift, der an der Sollbruchlinie beim Öffnen der Getränkedose entstanden ist.

Gemäß einem Aspekt wird auch eine Getränkedose mit einem derartigen Getränkedosendeckel bzw. einem derartigen Getränkedosenverschlussglied angegeben.

Es kann die Getränkedose aus Metall, vorzugsweise Weißblech, und/oder Kunststoff und/oder aus einer Kombination von verschiedenen Materialien gefertigt sein. Es kann das Abdeckglied durch äußere Krafteinwirkung zwischen den zumindest zwei Zuständen elastisch verformbar ist. Es kann das Abdeckglied durch Zusammenwirken mit der Getränkedose zwischen den zumindest zwei Zuständen elastisch verformbar sein. Es kann die Verriegelungseinrichtung an der Unterseite des Abdeckglieds angeordnet und/oder ausgebildet sein. Mit Unterseite des Abdeckglieds ist die Seite des Abdeckglieds gemeint, die dem Inhalt der Getränkedose zugewandt ist, wenn das Getränkedosenverschlussglied in der Öffnung der Getränkedose zum Wiederverschließen der Getränkedose angeordnet ist.

Alternativ oder zusätzlich kann die Verriegelungseinrichtung an der Oberseite des Abdeckglieds angeordnet und/oder ausgebildet sein. Alternativ oder zusätzlich kann die Verriegelungseinrichtung an der Oberseite des Abdeckglieds angeordnet und/oder ausgebildet sein.

Es kann das Abdeckglied tellerfederartig ausgebildet sein. Es kann das Abdeckglied einen Flächenabschnitt aufweisen, der in einem der Zustände nach oben gewölbt ausgebildet ist und in einem anderen der Zustände nach unten gewölbt ausgebildet ist. Varianten und Alternativen sind denkbar. Beispielsweise können in der Wölbung Vertiefungen oder ebene Abschnitte bzw. Rillen und/oder Rippen vorgesehen sein. Denkbar ist auch der Übergang von einer ebenen Fläche in eine gewölbte oder umgekehrt. Auch ein Übergang von einer geringeren in eine stärkere Wölbung oder von einer stärkeren Wölbung in eine geringere Wölbung ist denkbar.

Es kann das Abdeckglied zumindest eine und vorzugsweise mehrere Versteifungsrippen und/oder Versteifungsrillen aufweisen. Es kann die Verriegelungseinrichtung zumindest ein und vorzugsweise mehrere Verriegelungsglieder aufweisen, das bzw. die vorzugsweise als ein das Abdeckglied vollständig oder teilweise umlaufender Rand bzw. Ränder und/oder als eine Nase bzw. Nasen ausgebildet ist bzw. sind. Derartige Verriegelungsglieder der Verriegelungseinrichtung können vorzugsweise derart ausgebildet und angeordnet sein, dass sie in dem verriegelten Zustand den Rand der Öffnung der Getränkedose hintergreifen und somit das Getränkedosenverschlussglied in der Öffnung verriegeln können. Es kann die Verriegelungseinrichtung zumindest einen und vorzugsweise mehrere an dem Abdeckglied angeordnete Fortsätze umfasst.

Es kann das Abdeckglied in einem ringartigen Bauteil angeordnet sein, das den Rand des Abdeckglieds umschließt, wobei vorzugsweise an dem Abdeckglied Fortsätze ausgebildet sind, die in dem ringartigen Bauteil ausgebildeten Schlitzen aufgenommen sind.

Bei dieser Ausführung können die Fortsätze als Verriegelungseinrichtung wirken, indem sie sich bei Drücken auf das Abdeckglied durch die Schlitze des ringartigen Bauteils radial nach außen bewegen, um ein Verriegeln des Getränkedosenverschlussglieds in der Entnahmeöffnung zu schaffen. Vorzugsweise sind bei dieser Ausführung das Abdeckglied einschließlich seiner Fortsätze und das ringartige Bauteil aus dem gleichen Material, wie der Getränkedosendeckel bzw. die Getränkedose hergestellt. Es wäre jedoch auch denkbar, die Bauteile aus anderen Materialien, wie beispielsweise vorzugsweise lebensmittelverträglichen Kunststoff auszubilden. Dabei können die Bauteile aus den gleichen oder auch unterschiedlichen Materialien ausgebildet werden.

Es kann das Getränkedosenverschlussglied eine Entriegelungseinrichtung aufweisen, die derart ausgebildet und angeordnet ist, dass durch Betätigung der Entriegelungseinrichtung die Verriegelungseinrichtung entriegelt wird, vorzugsweise durch elastisches Verformen des Abdeckglieds in den Zustand, in dem die Verriegelungsglieder der Verriegelungseinrichtung radial weiter innen angeordnet sind.

Damit kann die Öffnung der Getränkedose nach der Betätigung der Entriegeleinrichtung wieder freigegeben werden. Mit anderen Worten kann man mit der Entriegeleinrichtung die beim Verriegeln erfolgte elastische Formänderung des Abdeckglieds wieder rückgängig machen, indem ein Kraft derart auf das Abdeckglied ausgeübt wird, dass das Abdeckglied aus einem stabilen Zustand, d.h. beispielsweise dem Verriegelungszustand, in einen anderen stabilen Zustand, d.h. beispielsweise dem Entriegelungszustand, zurückkehrt, der dem Zustand entspricht, in dem das Abdeckglied in der Öffnung der Getränkedose zum Verriegeln angeordnet wurde. Nach dem Entriegeln kann das Abdeckglied kann wieder aus der Öffnung der Getränkedose entfernt und in eine andere Stellung gedreht werden, um die Öffnung zur weiteren Entnahme des Inhalts der Getränkedose wieder freizugeben.

Es kann die Entriegelungseinrichtung einen am Getränkedosenverschlussglied angeordneten Hebel oder einen Mechanismus mit einem oder mehreren an dem Getränkedosenverschlussglied angeordneten Flügeln umfasst. Alternativ oder zusätzlich kann die Aufhebung der elastischen Formänderung des Abdeckglieds des Getränkedosenverschlussglieds dadurch erreicht werden, dass das Getränkedosenverschlussglied selber betätigt wird.

Es kann das Abdeckglied eine gekrümmte Fläche oder Teilfläche, vorzugsweise eine nach oben gekrümmte Fläche oder Teilfläche aufweisen, wobei die Fläche und/oder die Teilfläche vorzugsweise rund, oval, trapezförmig mit abgerundeten Ecken, brückenförmig, rillenförmig, rechteckig, quadratisch, dreieckig, mehreckig oder dergl. ausgebildet ist. Selbstverständlich kann die gekrümmte Fläche oder Teilfläche des Abdeckglieds auch jede andere geeignete Form aufweisen, insbesondere auch eine Form mit abgerundeten Ecken.

Es kann das Abdeckglied eine gekrümmte Fläche oder Teilfläche aufweisen, die nach unten gerichtet ist, oder eine nach oben gekrümmte Fläche aufweist, die teilweise eine nach unten gerichtete Fläche umfasst.

Es kann das Abdeckglied als Verriegelungsglied einen Rand aufweisen, wobei der der Rand ein vollständig oder ein teilweise umlaufender Rand ist, oder ein oder mehrere vorspringende Teile umfasst.

Es kann das Abdeckglied eine vollständige oder teilweise umlaufende Versteifungsrille und/oder Versteifungsrippe, beispielsweise in Form eines Versatzes aufweisen. Diese Ausführung hat den Vorteil, dass das Abdeckglied eine höhere Stabilität erhält, wodurch das Verriegeln in die Entnahmeöffnung einfacher und sicherer handhabbar wird. Es kann der Rand des Abdeckglieds eine oder mehrere Nasen aufweisen. Dadurch kann ein besseres, d.h. einfacheres und sichereres Verriegeln des Abdeckglieds in der Entnahmeöffnung erreicht werden.

Es kann das Abdeckglied eine ebene Fläche oder eine aus einer Ebene vorstehende Fläche aufweisen, wobei di aus der Ebene vorstehende Fläche vorzugsweise eine gekrümmt oder eine mehrfach gekrümmte Fläche ist. Das Abdeckglied ist vorzugsweise derart ausgebildet, dass e der Teil der Öffnungslasche bzw. des Getränkedosenverschlussglieds ist, der die Entnahmeöffnung der Getränkedose wieder verschließen kann.

Eine Ausführungsform betrifft auch einen Getränkedosendeckel mit einem Getränkedosenverschlussglied, vorzugsweise mit einer eine Entnahmeöffnung zur Entnahme de Inhalts der Getränkedose definierenden Sollbruchlinie.

Es kann das Getränkedosenverschlussglied als Öffnungslasche zum Öffnen der Getränkedose durch Eindrücken des Getränkedosendeckels an der an der Sollbruchlinie angeordnet und ausgebildet sein.

Diese Ausführung wird bevorzugt. Alternativ kann auch das Getränkedosenverschlussglied als von einer Öffnungslasche separates Bauteil oder Teil vorgesehen sein. Es ist klar, dass das Getränkedosenverschlussglied auch als ein von der Getränkedose getrennte Teil vorsehen werden kann. Es ist jedoch bevorzugt, die Öffnungslasche der Getränkedose als Getränkedosenverschlussglied auszubilden. Dazu hat dann Getränkedosenverschlussglied die Doppelfunktion als Öffnungslasche zum erstmaligen Öffnen der Getränkedose und zum Wiederverschließen der Getränkedose und Verriegeln des Getränkedosenverschlussglieds in der durch das Öffnen der Getränkedose an der Sollbruchlinie entstandenen Öffnung der Getränkedose.

Es kann das Getränkedosenverschlussglied derart am Getränkedosendeckel angeordnet und ausgebildet sein, dass das Getränkedosenverschlussglied nach dem Öffnen der Entnahmeöffnung entweder durch Drehen und/oder durch Umklappen des Getränkedosenverschlussglieds über der Entnahmeöffnung anordbar ist, um diese abzudecken und wieder zu verschließen.

Es kann der Rand des Getränkedosenverschlussglieds derart angeordnet und ausgebildet sein, dass er beim Verschließen der Entnahmeöffnung in die Entnahmeöffnung einschnappt, in der Entnahmeöffnung festgeklemmt wird oder darin einrastet.

Es kann der Getränkedosendeckel zumindest eine Rille und/oder Vertiefung zur Aufnahme von einer an dem Getränkedosenverschlussglied ausgebildeten Rippe, Sicke und/oder Nase aufweisen. Dieses Merkmal kann den Vorteil einer besseren und raumsparenderen Stapelbarkeit und Lagerung der Getränkedosendeckel in der Fertigung der Getränkedosen bieten. Es kann dabei die Rille und/oder Vertiefung vorzugsweise kreisförmig ausgebildet sein, wobei die Rille und/oder Vertiefung durchgehend und/oder unterbrochen ausgebildet sein kann.

Es kann der Getränkedosendeckel eine Blase zur Aufnahme des Getränkedosenverschlussglieds aufweisen. Diese Ausführung bietet den Vorteil, dass das Getränkedosenverschlussglied nicht ohne Weiteres unbeabsichtigt durchgedrückt werden kann, sondern durch die entsprechend ausgebildete Blase unterstützt werden kann. Es kann dabei die Blase vorzugsweise nierenförmig oder kreisförmig und/oder entsprechend der Form des Verschlussglieds ausgebildet sein. Weiter kann die Blase dabei vorzugsweise eine Aussparung aufweisen, die von der Blase aus gesehen in Richtung des Öffnungsabschnitt angeordnet ist. Diese Weiterbildung hat den Vorteil, dass das Getränkedosenverschlussglied, ohne durch die Blase behindert zu werden, über den Öffnungsabschnitt des Getränkedosendeckels angeordnet werden kann.

Es kann der Bereich des Getränkedosendeckels unter dem Getränkedosenverschlussglied (d.h. beispielsweise der Bereich der Blase) gekennzeichnet sein, vorzugsweise farblich mit roter, blauer, gelber, grüner oder einer anderen vorzugsweise deutlich erkennbarer Farbe und/oder Buchstaben, Zahlen und/oder anderen Zeichen. Diese Ausführung hat den Vorteil, dass es für den Verbraucher leicht erkennbar ist, ob die Getränkedose noch neu bzw. ungeöffnet oder bereits wiederverschlossen ist, wenn keine Öffnung der Getränkedose zu sehen ist, denn nur bei der wiederverschlossenen Getränkedose wird der gekennzeichnete Bereich zu sehen sein, weil er bei der neuen bzw. ungeöffneten Getränkedose von den Getränkedosenverschlussglied verdeckt ist.

Es kann der Getränkedosendeckel eine Vorprägung und/oder Wölbung aufweisen, die vorzugsweise derart ausgelegt ist, dass der Getränkedosendeckel zumindest in dem Bereich des Öffnungsabschnitt nach dem Herstellen der Getränkedose mit dem Getränkedosendeckel, nach dem Befüllen der Getränkedose und nach dem Öffnen der Getränkedose im Wesentlichen eben ausgebildet ist. Diese Ausführung hat den Vorteil, dass das Getränkedosenverschlussglied besser den Öffnungsabschnitt der Getränkedose wiederverschließen kann. Alternativ oder zusätzlich kann das Getränkedosenverschlussglied derart ausgebildet werden, dass es eine Krümmung aufweist, die der Krümmung des Öffnungsabschnitts nach dem Öffnen der Getränkedose entspricht. Alternativ oder zusätzlich können das Getränkedosenverschlussgleich und/oder der Getränkedosendeckel im Bereich des Öffnungsabschnitt derart flexibel ausgebildet sein, dass sich die Krümmungen des Getränkedosenverschlussglieds und des Getränkedosendeckels beim Wiederverschließen der Getränkedose angleichen. Alternativ und/oder zusätzlich könnten die Toleranzbereiche von Abdichtungsmitteln derart ausgelegt sein, dass eventuell unterschiedliche Krümmungen des Getränkedosenverschlussglieds und/oder Getränkedosendeckels im Bereich des Öffnungsabschnitts bei der Abdichtung des Öffnungsabschnitts durch das Getränkedosenverschlussglieds innerhalb der Toleranzen liegen. Es kann dabei die Vorprägung und/oder Wölbung zumindest in dem Bereich der Entnahmeöffnung ausgebildet sein.

Es kann an dem Getränkedosenverschlussglied eine Dichtung vorgesehen sein. Es kann an dem Getränkedosenverschlussglied eine Dichtungsband vorgesehen sein, das vorzugsweise zumindest teilweise oder vollständig in einem Versteifungsprofil angeordnet ist. Das Dichtungsband kann beispielsweise als eine Beschichtung ausgebildet sein. Es kann das Getränkedosenverschlussglied eine Knicklinie aufweisen. Es kann dabei die Knicklinie durch eine Quetschung bzw. eine Vertiefung auf der Ober- und/oder Unterseite Getränkedosenverschlussglieds vorgesehen sein, um das Verformen zum Wiederverschließen und/oder Wiederöffnen der Getränkedose zu erleichtern. Es kann das Getränkedosenverschlussglied aus mehreren Materialien ausgebildet sein und vorzugsweise eine Kunststoffumspritzung und/oder eine Kunststoffblase aufweisen.

Es kann das Getränkedosenverschlussglied in dem Abdeckglied Kunststoffnasen aufweisen. Es kann das Getränkedosenverschlussglied zumindest in dem Abdeckglied Kunststoffnasen aufweisen.

Es kann das Getränkedosenverschlussglied vollflächig oder zumindest in einem Abschnitt und vorzugsweise in dem Bereich des Abdeckglieds Bimetall aufweisen und/oder aus Bimetall ausgebildet sein.

Es kann das Getränkedosenverschlussglied zumindest eine Versteifung aufweisen. Es kann die Versteifung gewölbeförmig und/oder röhrenförmig ausgebildet sein. Die Versteifung kann beispielsweise am Rand des Abdeckglieds und/oder am Rand des Getränkedosenverschlussglieds ausgebildet sein. Die Versteifung kann nach oben und/oder nach unten, d.h. in Richtung Getränkedosendeckel ausgebildet sein. Es kann das Getränkedosenverschlussglied eine Nase aufweisen, die am Rand des Fortsatzes ausgebildet ist. Diese Ausbildung hat den Vorteil, dass die Getränkedose leichter geöffnet werden kann, weil der Bereich des Getränkedosenverschlussglieds, der beim Öffnen der Getränkedose auf den Getränkedosendeckel drückt, um den Getränkedosendeckel an der Sollbruchstelle zu Öffnen, durch die Nase versteift ist, und/oder dass punktuell ein größerer Druck auf den Bereich der Sollbruchstelle erzeugen kann. Es können in dem Getränkedosenverschlussglied zumindest ein und vorzugsweise mehrere Hebelpunkte ausgebildet sein, wobei in dem Getränkedosendeckel vorzugsweise Vertiefungen zur Aufnahme des bzw. der Hebelpunkte ausgebildet sind.

Es können kegelförmige, durchgehende, oder jegliche Form habende Hebelpunkte (rund/eckig, jegliche Form, jegliche Positionierung) in der Lasche oder dem Getränkedosendeckel angebracht sein, um das leichtere öffnen über den Öffnungshebel zu gewährleisten. Diese Öffnungshebelpunkte können beispielsweise jeweils in eingestanzte Vertiefungen des Deckels verborgen und treten erst nach dem Öffnen und herumdrehen der Lasche in Aktion. Die Hebelpunkte/ -bereiche entspannen die Wölbung und können an jeglicher Stelle am Deckel oder Lasche angebracht sein.

Es kann in dem Abdeckglied des Getränkedosenverschlussglied zumindest eine Vertiefung ausgebildet sein. Diese Ausbildung hat den Vorteil, dass durch das Einbinden von Vertiefungen die Spannung auf der "Spitze" der Kuppel des Abdeckglieds herabgesetzt werden und die Bauhöhe minimiert werden kann. Die Vertiefungen können jegliche von dem Fachmann als geeignet befundene Form aufweisen. Beispielsweise kann in der Mitte des Abdeckglieds eine im Wesentlichen runde Vertiefung und/oder eine im Wesentlichen kreisringförmige um das Zentrum des Abdeckglieds angeordnete Rille bzw. Vertiefung vorgesehen werden.

Es kann in dem Getränkedosenverschlussglied eine Wölbung ausgebildet sein, die über den Rand des beim Wiederverschließen abzudeckenden Öffnungsabschnitt hinausgeht. Diese Ausführung hat den Vorteil, dass die Wölbung beim Wiederverschließen der Getränkedose über die Öffnungskante hinausgeht, was zum "Aufsteigen" der Ränder führt. Durch entsprechende Konstruktive Elemente der Lasche kann das Öffnungselement höher gestellt und ein Öffnungsmechanismus bereitgestellt werden.

Es kann in dem Getränkedosenverschlussglied und/oder dem Getränkedosendeckel eine um das Abdeckglied bzw. den Öffnungsabschnitt umlaufende Welle ausgebildet sein. Diese Ausführung hat den Vorteil, dass auf eine einfache und bei der Herstellung kostengünstige Weise eine gute Dichtung der wiederverschlossenen Getränkedose bereitgestellt werden kann. Es kann das Getränkedosenverschlussglied eine Beschichtung mit einer Dichtungslippe und/oder einem Dichtungswulst aufweisen. Es kann dabei die Beschichtung und/oder die Dichtungslippe und/oder der Dichtungswulst aus Kunststoff und/oder Silikon und/oder Gummi ausgebildet sein. Es kann das Getränkedosenverschlussglied an seinem Rand einen Spreizring aufweisen, der vorzugsweise Noppen und/oder Nasen aufweist. Es kann die Sollbruchlinie in dem Getränkedosendeckel für den Öffnungsabschnitt einen Steg umfassen, an dem der Öffnungsabschnitt des Getränkedosendeckels mit dem Getränkedosendeckel nach dem Öffnen der Getränkedose verbunden bleibt.

Es kann das Getränkedosenverschlussglied einen Spreizring und/oder Noppen zur Abdichtung der Getränkedosenverschlussglieds gegenüber dem Getränkedosendeckel beim Wiederverschließen der Getränkedos aufweisen, wobei vorzugsweise zumindest eine breitere Noppe und/oder Nase und/oder zumindest ein durchgehender Materialbereich vorgesehen ist, die bzw. der gegenüberliegend einem Bereich des Getränkedosendeckels bei Wiederverschließen der Getränkedose vorgesehen ist, an dem der Öffnungsabschnitt des Getränkedosendeckels mit dem Getränkedosendeckel nach dem Öffnen der Getränkedose verbunden bleibt.

Es kann das Getränkedosenverschlussglied zumindest eine und vorzugsweise mehrere Aussparungen aufweisen, wobei die Aussparung (en) vorzugsweise als Ausstanzung ausgebildet ist (sind) , weiter vorzugsweise derart, dass ein Teil des Getränkedosenverschlussglied derart nach unten verläuft, dass es beim Widerverschließen der Getränkedose an dem Rand der Öffnung in dem Getränkedosendeckel angreift, der an der Sollbruchlinie beim Öffnen der Getränkedose entstanden ist.

Es kann der Wiederöffnungsmechanismus darin besteht, dass das Getränkedosenverschlussglied einen Sollbruchhebel aufweist, der als Wiederöffnungshebel benutzt wird, oder dass der Wiederöffnungsmechanismus aus einem oder mehreren Flügeln besteht, die an der Öffnungslasche befestigt oder mit der Öffnungslasche einstückig ausgebildet ist/sind, wobei der/die Flügel aus demselben oder aus einem anderen Material wie die Öffnungslasche hergestellt ist/sind.

Alternativ oder zusätzlich kann der Wiederöffnungsmechanismus auch darin bestehen, dass ein Öffnungsmechanismus auf der anderen Seite der Öffnungslasche, gegenüber von dem Sollbruchhebel angeordnet ist, der als Hilfsöffnungsmechanismus oder als Hauptöffnungsmechanismus benutzt werden kann, wobei zum Wiederöffnen der Rand der Öffnungslasche oder ein oder mehrere Flügel benutzt werden können. Es kann die obere Seite der Öffnungslasche bzw. des Getränkedosenverschlussglieds von der Formgebung und von der Oberflächenbeschaffenheit her derart gestaltet sein, dass sie bzw. es für Werbezwecke, Bilder, Logos, Nummerierungen usw. benutzt werden kann.

Eine Ausführungsform betrifft auch eine Getränkedose mit einem Getränkedosendeckel und/oder einem Getränkedosenverschlussglied. Es kann die Getränkedose aus Metall, vorzugsweise Weißblech, und/oder Kunststoff und/oder aus einer Kombination von verschiedenen Materialien gefertigt sein. Es kann die Getränkedose Getränke, körnige und/oder pulverförmige Produkte, für Saucen, für Nüsse oder für andere Produkte verwendet werden.

Der Getränkedosendeckel kann beispielsweise derart hergestellt werden, dass der Deckel zunächst auf herkömmliche Art und Weise gestanzt wird, jedoch derart, dass die Öffnungslasche so geformt wird, dass sie in die Entnahmeöffnung eingesetzt und verriegelt werden kann und dass sie, zur Wiederöffnung, leicht aus die Entnahmeöffnung wieder angehoben werden kann. Dabei kann der für die Verriegelung vorgesehene Rand als vollständig oder teilweise umlaufender Rand ausgebildet werden, oder aus einem oder mehreren vorspringenden Teilen bestehen, und/oder dass eine vollständige oder teilweise umlaufende Versteifungsrille vorgesehen werden, welche für mehr Stabilität der Öffnungslasche und für ein besseres Verriegeln in die Entnahmeöffnung sorgt. Ferner kann die Öffnungslasche derart gestanzt werden, dass einer oder mehrere Flügel einstückig angeformt ist/sind oder dass einer oder mehrere Flügel an der Öffnungslasche befestigt ist/sind.

Bei der Handhabung der Getränkedose kann die Getränkedose mittels der Öffnungslasche geöffnet werden und danach die Öffnungslasche um 180° gedreht oder umgeklappt werden, um die Entnahmeöffnung verschließen und verriegeln zu können, wobei Verriegelungsglieder des Getränkedosenverschlussglieds durch Formänderung einer Fläche des Getränkedosenverschlussgliedes , bezogen auf die Fläche, radial nach außen bewegt werden, um die Entnahmeöffnung zu verriegeln, und dass der Mechanismus zur Aufhebung dieser Formänderung betätigt wird, wodurch die Verriegelungselemente, bezogen auf die Fläche, radial nach innen bewegt werden, um die Öffnung wieder freizugeben.

Zum Verriegeln der Entnahmeöffnung kann beispielsweise bei einigen Ausführungsbeispielen eine nach oben gekrümmte Fläche der Öffnungslasche nach unten gedrückt werden, und zwar derart, dass die Krümmung sich umdreht, wodurch die Öffnungslasche in die Entnahmeöffnung einschnappt und den Deckel verriegelt, oder dass die nach oben gekrümmte Fläche nach unten gedrückt wird, und zwar derart, dass die Krümmung abnimmt oder sogar völlig flach wird, wodurch die Öffnungslasche sich streckt und der Rand der Öffnungslasche nach außen gedrückt wird, und wodurch die Öffnungslasche in die Entnahmeöffnung einschnappt und den Deckel verriegelt. Bei einigen Ausführungen kann sich zum Verschließen der Entnahmeöffnung die Nase bzw. können sich die Nasen an dem Rand der Öffnungslasche zur Verriegelung einklemmen oder dort einrasten.

Zum Verriegeln der Entnahmeöffnung kann die Öffnungslasche bzw. das Abdeckglied beispielsweise nach unten gedrückt werden, und zwar derart, dass die Krümmungen der gekrümmten Fläche sich umkehren, d.h. dass die nach oben gekrümmte Fläche sich nach unten krümmt und die nach unten gekrümmte Fläche oder Teilfläche nach oben, wodurch die Öffnungslasche bzw. das Abdeckglied bzw. das Getränkedosenverschlussglied in die Entnahmeöffnung einschnappt und verriegelt. Zum Wiederöffnen der Getränkedose kann der Sollbruchhebel als Wiederöffnungshebel benutzt werden, und zwar derart, dass der Sollbruchhebel, der zusammen mit der Öffnungslasche bzw. dem Getränkedosenverschlussglied gedreht wurde, nach unten gedrückt wird, wodurch der eingeschnappte Rand wieder nach innen und die gekrümmte Flache, die in der eingeschnappten Zustand weniger gekrümmt oder sogar flach war, wieder nach oben drückt, wodurch die Öffnungslasche bzw. das Getränkedosenverschlussglied sich aus die Entnahmeöffnung löst, und zurückgedreht oder zurückgeklappt werden kann.

Alternativ oder zusätzlich kann zum Wiederöffnen ein Öffnungsmechanismus vorgesehen sein bzw. benutzt werden, der sich auf der anderen Seite der Öffnungslasche, gegenüber dem Sollbruchhebel befindet und zwar derart, dass der Rand der Öffnungslasche oder ein oder mehrere Flügel benutzt werden können, um die Öffnungslasche zu lösen.

Zum Wiederöffnen des Behälters können der/die Flügel nach unten gedrückt werden, und zwar derart, dass die Öffnungslasche bzw. das Getränkedosenverschlussglied seine ursprüngliche Form wieder annimmt, oder dass der/die Flügel angehoben und nach oben gezogen wird/werden.

Nach dem Öffnen der Getränkedose kann die Öffnungslasche bzw. Getränkedosenverschlussglied bzw. Getränkedosenverschlussglied gedreht oder umgeklappt und in die Entnahmeöffnung gedrückt werden. Es können Verriegelungselemente vorgesehen sein, um zu vermeiden, dass sich die Öffnungslasche bzw. das Getränkedosenverschlussglied aus der Entnahmeöffnung löst und es kann ein Wiederöffnungsmechanismus vorgesehen sein, um die Entnahmeöffnung wieder freigeben zu können.

Die zum Wiederverschließen dienende Öffnungslasche bzw. das zum Wiederverschließen dienende Getränkedosenverschlussglied lässt sich, insbesondere dann, wenn es aus einem dünnen Blech-Stanzteil besteht, ohne weiteres in dem kreisscheibenförmigen, nach oben offenen Hohlraum unterbringen, der zwischen dem mittleren Deckelteil und dem oberen Dosenrand gebildet wird. Dies bedeutet, dass der Deckel ohne größere Anpassungen von herkömmlichen Maschinen produziert werden kann.

Die Entnahmeöffnung kann zuverlässig verschlossen und verriegelt werden, und Schmutz, Staub und Ungeziefer können nicht in die angebrochene Dose gelangen. Am Arbeitsplatz, beim Spielen oder beim Aufenthalt in bewegten Fahrzeugen kann der Inhalt nicht in nennenswertem Maße verschüttet werden. Der Gegenstand ist sogar so ausreichend verschließ- und verriegelbar, dass sein Inhalt selbst beim Umfallen der Dose nicht in nennenswertem Umfang austritt. Auch ist eine derart ausgerüstete Dose sehr umweltfreundlich, da die Öffnungslasche bzw. das Getränkedosenverschlussglied, die bzw. das zum Wiederverschließen dient, stets mit der Dose verbunden bleibt.

Die Verriegelungselemente sind derart ausgebildet, dass die Öffnungslasche bzw. Getränkedosenverschlussglied bzw. Getränkedosenverschlussglied beim Wiederverschließen in die Entnahmeöffnung einschnappt und verriegelt wird. Dazu weist die Öffnungslasche bzw. das Getränkedosenverschlussglied vorzugsweise eine nach oben gekrümmte Fläche oder Teilfläche auf, und hat vorzugsweise einen umlaufenden Rand, der in die Entnahmeöffnung einschnappen kann. Die Fläche oder die Teilfläche kann rund, oval trapezförmig mit abgerundeten Ecken, brückenförmig, rillenförmig, rechteckig, quadratisch, dreieckig, mehreckig oder dergl. sein oder sie kann jede andere beliebige Form haben, ggf. auch mit abgerundeten Ecken. Die Fläche oder die Teilfläche kann ebenfalls aus Kombinationen von verschiedenen Formen, z.B. eckigen und runden Formen, bestehen. Die gekrümmte Fläche oder Teilfläche kann auch nach unten gerichtet sein oder die nach oben gekrümmte Fläche weist teilweise eine nach unten gerichtete Fläche auf. Durch die nach unten gerichtete Fläche oder Teilfläche werden das Wiederverschließen und das Verriegeln leichter.

Bei einigen Ausführungen kann die Verriegelung auf folgende Weise zu Stande kommen: die nach oben gekrümmte Fläche wird nach unten gedrückt, und zwar derart, dass die gekrümmte Fläche durch diese Formänderung den Rand der Öffnungslasche bzw. Getränkedosenverschlussglied bzw. Getränkedosenverschlussglied radial nach außen drückt; die Öffnungslasche bzw. das Getränkedosenverschlussglied schnappt in die Entnahmeöffnung ein und verriegelt den Deckel. Der einschnappende Rand kann ein vollständig oder ein teilweise umlaufender Rand sein, oder auch aus einem oder mehreren vorspringenden Teilen bestehen.

Eine vollständige oder teilweise umlaufende Versteifungsrille, z.B. in Form eines Versatzes, in Form einer Vertiefung oder in Form einer Erhebung kann für mehr Stabilität der Öffnungslasche bzw. des Getränkedosenverschlussglieds und für ein besseres Einschnappen in die Entnahmeöffnung sorgen.

Der Wiederöffnungsmechanismus kann bei einigen Ausführungen darin bestehen, dass ein Sollbruchhebel (d.h. der Hebel, der zum Aufbrechen der Sollbruchlinie verwendet wird) als Wiederöffnungshebel benutzt wird, und zwar derart, dass der Sollbruchhebel, der zusammen mit der Öffnungslasche bzw. dem Getränkedosenverschlussglied gedreht oder umgeklappt wurde, nach unten gedrückt wird, wodurch der eingeschnappte und verriegelte Rand wieder nach innen und die gekrümmte Fläche, die in dem eingeschnappten und verriegelten Zustand sich nach unten erstreckte, wieder nach oben drückt. Auf diese Art und Weise löst sich die Öffnungslasche bzw. das Getränkedosenverschlussglied aus die Entnahmeöffnung; die Öffnungslasche bzw. das Getränkedosenverschlussglied kann somit zurückgedreht oder zurückgeklappt werden und die Getränkedose kann weiter entleert werden. Die gekrümmte Fläche, die zur Verriegelung nach unten gedrückt wurde, kann in dem verriegelten Zustand auch weniger nach unten gekrümmt oder sogar flach sein.

Alternativ kann die Verriegelungsvorrichtung darin bestehen, dass der Rand der Entnahmeöffnung so ausgebildet ist, dass die Öffnungslasche bzw. Getränkedosenverschlussglied bzw. Getränkedosenverschlussglied beim Wiederverschließen in der Entnahmeöffnung festgeklemmt wird oder darin einrastet. Für die Verriegelung in die Entnahmeöffnung weist der Rand der Öffnungslasche bzw. Getränkedosenverschlussglied bzw. Getränkedosenverschlussglied eine oder mehrere Nasen auf.

Der Wiederöffnungsmechanismus kann alternativ aus einem oder mehreren Flügeln bestehen, die an der Öffnungslasche bzw. dem Getränkedosenverschlussglied befestigt oder mit der Öffnungslasche bzw. dem Getränkedosenverschlussglied einstückig ausgebildet ist/sind. Der/die Flügel ist/sind aus demselben oder aus einem anderen Material wie die Öffnungslasche bzw. das Getränkedosenverschlussglied hergestellt.

Vorzugsweise kann der Teil der Öffnungslasche bzw. des Getränkedosenverschlussglieds , der die Entnahmeöffnung wiederverschließen kann, eine ebene Fläche oder eine aus der Ebene hervorgehobene Fläche auf. Diese aus der Ebene hervorgehobene Fläche kann eine gekrümmte oder eine mehrfach gekrümmte Fläche sein und kann vorzugsweise das Abdeckglied oder ein wesentlicher Teil des Abdeckglieds sein.

Zusätzlich kann die obere Seite der Öffnungslasche bzw. des Getränkedosenverschlussglieds von der Formgebung und von der Oberflächenbeschaffenheit her derart gestaltet sein, dass sie für Werbezwecke, Bilder, Logos, Nummerierungen usw. benutzt werden kann. Eine Ausführungsform betrifft auch einen Behälter mit einem Verschlussglied bzw. Deckel, wobei der Behälter aus einem umweltfreundlichen Material wie Metall, vorzugsweise Weißblech, oder Kunststoff oder aus einer Kombination von verschiedenen Materialien gefertigt sein kann. Ein solcher Behälter kann beispielsweise für Getränke, für körnige oder pulverförmige Produkte, für Saucen, für Nüsse oder für andere Produkte verwendet werden. Wenn der Behälter eine Getränkedose ist, kann der Deckel, insbesondere die Öffnungslasche bzw. das Getränkedosenverschlussglied ein Loch oder mehrere Löcher aufweisen, durch welche rohrförmigen Gegenstände, wie z.B. Strohhalme hindurchgeführt werden können.

Eine Ausführungsform umfasst auch ein Verfahren zur Herstellung eines Deckels, wobei der Deckel zunächst auf herkömmliche Art und Weise gestanzt wird, jedoch derart, dass die Öffnungslasche bzw. das Getränkedosenverschlussglied so geformt wird, dass sie in die Entnahmeöffnung eingesetzt werden kann. Dazu weist die Öffnungslasche bzw. das Getränkedosenverschlussglied einen umlaufenden Rand auf, der in die Entnahmeöffnung einschnappen oder einrasten kann oder darin festgeklemmt werden kann. Alternativ kann der Rand der Öffnungslasche bzw. des Getränkedosenverschlussglieds eine oder mehrere Nasen auf.

Es umfasst ebenfalls ein Verfahren zum Öffnen, zum Wiederverschließen und zum Wiederöffnen des Behälters. Zum Wiederöffnen kann beispielsweise der Sollbruchhebei nach unten gedrückt werden, wodurch sich der durch Einschnappen, Einrasten oder Einklemmen verriegelte Rand löst und die Öffnungslasche bzw. Getränkedosenverschlussglied zurückgedreht oder zurückgeklappt werden kann. Alternativ können zum Öffnen und auch zum Wiederöffnen des Behälters ein oder mehrere Flügel vorgesehen sein, um die Öffnungslasche bzw. Getränkedosenverschlussglied lösen zu können. Obwohl eine Ausführungsform insbesondere einen Deckel für eine Getränkedose betrifft, sind auch andere Anwendungen möglich, z.B. als Getränkedosenverschlussglied um zeitweise Flaschen oder ähnliche Behälter zu verschließen oder als Abdeckung für z.B. Kameralinsen oder ähnliche Gegenstände.

Die Erfindung wird im Folgenden anhand der in den Figuren gezeigten Ausführungen und Beispielen näher beschrieben. Der Ausdruck "Ausführung" wird dabei für der Erfindung zugehörige Varianten verwendet, während andere Varianten als "Beispiele" bezeichnet werden.
- Fig. 1: zeigt eine schematische Aufsicht eines Rahmenteils eines Getränkedosenverschlussglieds gemäß einer ersten Ausführung.
- Fig. 2: zeigt eine schematische Schnittansicht des Rahmenteils von Fig. 1 entlang der Linie II-II von Fig. 1.
- Fig. 3: zeigt eine schematische Schnittansicht des Rahmenteils von Fig. 1 entlang der Linie III-III von Fig. 1.
- Fig. 4: zeigt eine schematische Aufsicht eines Verschlussteils des Getränkedosenverschlussglieds gemäß eines ersten Beispiels, dessen Rahmenteil in den Figuren 1 bis 3 gezeigt ist.
- Fig. 5: zeigt eine schematische Schnittansicht des Verschlussteils von Fig. 4 entlang der Linie V-V von Fig. 4.
- Fig. 6: zeigt eine schematische Schnittansicht des Verschlussteils von Fig. 4 entlang der Linie VI-VI von Fig. 4.
- Fig. 7: zeigt eine schematische Aufsicht eines Rahmenteils eines Getränkedosenverschlussglieds gemäß einer zweiten Ausführung.
- Fig. 8: zeigt eine schematische Schnittansicht des Rahmenteils von Fig. 7 entlang der Linie VIII-VIII von Fig. 7.
- Fig. 9: zeigt eine schematische Schnittansicht des Rahmenteils von Fig. 7 entlang der Linie IX-IX von Fig. 7.
- Fig. 10: zeigt eine schematische Aufsicht eines Verschlussteils des Getränkedosenverschlussglieds gemäß eines zweiten Beispiels, dessen Rahmenteil in den Figuren 7 bis 9 gezeigt ist.
- Fig. 11: zeigt eine schematische Schnittansicht des Verschlussteils von Fig. 10 entlang der Linie XI-XI von Fig. 10.
- Fig. 12: zeigt eine schematische Schnittansicht des Verschlussteils von Fig. 10 entlang der Linie XII-XII von Fig. 10.
- Fig. 13: zeigt eine schematische Aufsicht des Getränkedosenverschlussglieds gemäß des ersten Beispiels, dessen Rahmenteil in den Figuren 1 bis 3 und dessen Verschlussteil in den Figuren 4 bis 6 gezeigt ist.
- Fig. 14: zeigt eine schematische Schnittansichten des Getränkedosenverschlussglieds von Fig. 13 entlang der Linie XIV-XIV von Fig. 13, wobei oben das Rahmenteil und unten das Verschlussteil jeweils einzeln dargestellt sind.
- Fig. 15: zeigt eine schematische Schnittansicht des Getränkedosenverschlussglieds von Fig. 13 entlang der Linie XV-XV von Fig. 13, wobei oben das Rahmenteil einzeln, in der Mitte das Rahmenteil mit dem Verschlussteil und unten ein Detailansicht des mit einem gestrichelten Kreis gekennzeichneten Bereichs dargestellt sind.
- Fig. 16: zeigt eine schematische Aufsicht eines Verschlussglieds eines Getränkedosenverschlussglieds gemäß einer dritten Ausführung, wobei der Rand der Öffnung des zugehörigen Rahmenteils, in der das Verschlussglied aufgenommen ist, gestrichelt dargestellt ist.
- Fig. 17: zeigt eine schematische Schnittansicht des Verschlussteils des Getränkedosenverschlussglieds von Fig. 16 entlang der Linie XVII-XVII von Fig. 16, wobei rechts unten eine Detailansicht des mit einem gestrichelten Kreis gekennzeichneten Bereichs gezeigt ist.
- Fig. 18: zeigt eine schematische Schnittansicht des Verschlussteils des Getränkedosenverschlussglieds von Fig. 16 entlang der Linie XVIII -XVIII von Fig. 16, wobei rechts unten eine Detailansicht des mit einem gestrichelten Kreis gekennzeichneten Bereichs gezeigt ist.
- Fig. 19: zeigt eine schematische Schnittansicht des Verschlussteils des Getränkedosenverschlussglieds von Fig. 16 entlang der Linie XIX-XIX von Fig. 16, wobei rechts unten eine Detailansicht des mit einem gestrichelten Kreis gekennzeichneten Bereichs gezeigt ist.
- Fig. 20: zeigt eine schematische Aufsicht eines Verschlussglieds eines Getränkedosenverschlussglieds gemäß einer vierten Ausführung, wobei der Rand der Öffnung des zugehörigen Rahmenteils, in der das Verschlussglied aufgenommen ist, gestrichelt dargestellt ist.
- Fig. 21: zeigt eine schematische Schnittansicht des Verschlussteils des Getränkedosenverschlussglieds von Fig. 20 entlang der Linie XXI -XXI von Fig. 20 wobei rechts unten eine Detailansicht des mit einem gestrichelten Kreis gekennzeichneten Bereichs gezeigt ist.
- Fig. 22: zeigt eine schematische Schnittansicht des Verschlussteils des Getränkedosenverschlussglieds von Fig. 20 entlang der Linie XXII-XXII von Fig. 20, wobei rechts unten eine Detailansicht des mit einem gestrichelten Kreis gekennzeichneten Bereichs gezeigt ist.
- Fig. 23: zeigt eine schematische Schnittansicht des Verschlussteils des Getränkedosenverschlussglieds von Fig. 20 entlang der Linie XXIII-XXIII von Fig 20, wobei rechts unten eine Detailansicht des mit einem gestrichelten Kreis gekennzeichneten Bereichs gezeigt ist.
- Fig. 24: zeigt eine der Detailansicht von Fig. 15 entsprechende Detailansicht eines Getränkedosenverschlussglieds gemäß einer fünften Ausführung mit einem zum Teil dargestellten Getränkedosendeckel.
- Fig. 25: zeigt eine der Detailansicht von Fig. 24 entsprechende Detailansicht des Getränkedosenverschlussglieds von Fig. 24 in einer anderen Schnittebene.
- Fig. 26: zeigt eine der Detailansicht von Fig. 15 entsprechende Detailansicht eines Getränkedosenverschlussglieds gemäß einer sechsten Ausführung mit einem zum Teil dargestellten Getränkedosendeckel.
- Fig. 27: zeigt eine der Detailansicht von Fig. 26 entsprechende Detailansicht des Getränkedosenverschlussglieds von Fig. 26 in einer anderen Schnittebene.
- Fig. 28: zeigt eine der Detailansicht von Fig. 15 entsprechende Detailansicht eines Getränkedosenverschlussglieds gemäß einer siebten Ausführung mit einem zum Teil dargestellten Getränkedosendeckel.
- Fig. 29: zeigt eine der Detailansicht von Fig. 28 entsprechende Detailansicht des Getränkedosenverschlussglieds von Fig. 28 in einer anderen Schnittebene.
- Fig. 30: zeigt eine der Detailansicht von Fig. 15 entsprechende Detailansicht eines Getränkedosenverschlussglieds gemäß einer achten Ausführung mit einem zum Teil dargestellten Getränkedosendeckel.
- Fig. 31: zeigt eine der Detailansicht von Fig. 30 entsprechende Detailansicht des Getränkedosenverschlussglieds von Fig. 30 in einer anderen Schnittebene.
- Fig. 32: zeigt eine der Detailansicht von Fig. 15 entsprechende Detailansicht eines Getränkedosenverschlussglieds gemäß einer neunten Ausführung mit einem zum Teil dargestellten Getränkedosendeckel.
- Fig. 33: zeigt eine der Detailansicht von Fig. 32 entsprechende Detailansicht des Getränkedosenverschlussglieds von Fig. 32 in einer anderen Schnittebene.
- Fig. 34: zeigt eine der Detailansicht von Fig. 15 entsprechende Detailansicht eines Getränkedosenverschlussglieds gemäß einer zehnten Ausführung mit einem zum Teil dargestellten Getränkedosendeckel.
- Fig. 35: zeigt eine der Detailansicht von Fig. 34 entsprechende Detailansicht des Getränkedosenverschlussglieds von Fig. 34 in einer anderen Schnittebene.
- Fig. 36: zeigt eine der Detailansicht von Fig. 15 entsprechende Detailansicht eines Getränkedosenverschlussglieds gemäß einer elften Ausführung mit einem zum Teil dargestellten Getränkedosendeckel,
- Fig. 37: zeigt eine der Detailansicht von Fig. 36 entsprechende Detailansicht des Getränkedosenverschlussglieds von Fig. 36 in einer anderen Schnittebene,
- Fig. 38: zeigt eine der Detailansicht von Fig. 15 entsprechende Detailansicht eines Getränkedosenverschlussglieds gemäß einer zwölften Ausführung mit einem zum Teil dargestellten Getränkedosendeckel,
- Fig. 39: zeigt eine der Detailansicht von Fig. 38 entsprechende Detailansicht des Getränkedosenverschlussglieds von Fig. 38 in einer anderen Schnittebene,
- Fig. 40: zeigt eine der Detailansicht von Fig. 15 entsprechende Detailansicht eines Getränkedosenverschlussglieds gemäß einer dreizehnten Ausführung mit einem zum Teil dargestellten Getränkedosendeckel,
- Fig. 41: zeigt eine der Detailansicht von Fig. 40 entsprechende Detailansicht des Getränkedosenverschlussglieds von Fig. 40 in einer anderen Schnittebene,
- Fig. 42: zeigt eine der Detailansicht von Fig. 15 entsprechende Detailansicht eines Getränkedosenverschlussglieds gemäß einer vierzehnten Ausführung mit einem zum Teil dargestellten Getränkedosendeckel,
- Fig. 43: zeigt eine der Detailansicht von Fig. 42 entsprechende Detailansicht des Getränkedosenverschlussglieds von Fig. 42 in einer anderen Schnittebene,
- Fig. 44: zeigt eine der Detailansicht von Fig. 15 entsprechende Detailansicht eines Getränkedosenverschlussglieds gemäß einer fünfzehnten Ausführung mit einem zum Teil dargestellten Getränkedosendeckel,
- Fig. 45: zeigt eine der Detailansicht von Fig. 44 entsprechende Detailansicht des Getränkedosenverschlussglieds von Fig. 44 in einer anderen Schnittebene.
- Fig. 46: zeigt eine der Detailansicht von Fig. 15 entsprechende Detailansicht eines Getränkedosenverschlussglieds gemäß einer sechzehnten Ausführung mit einem zum Teil dargestellten Getränkedosendeckel.
- Fig. 47: zeigt eine der Detailansicht von Fig. 46 entsprechende Detailansicht des Getränkedosenverschlussglieds von Fig. 46 in einer anderen Schnittebene.
- Fig. 48: zeigt eine schematische Aufsicht eines Getränkedosenverschlussglieds gemäß einer siebzehnten Ausführung.
- Fig. 49: zeigt eine schematische Teilschnittansicht des Getränkedosenverschlussglieds von Fig. 48 entlang der Linie XLIX-XLIX von Fig. 48 mit einem teilweise dargestellten Getränkedosendeckel.
- Fig. 50: zeigt eine schematische Teilschnittansicht des Getränkedosenverschlussglieds von Fig. 48 entlang der Linie L-L von Fig. 48 mit einem teilweise dargestellten Getränkedosendeckel.
- Fig. 51: zeigt eine der Fig. 50 entsprechende Ansicht, wobei das Verschlussglied in der Öffnung des Getränkedosendeckels in einem abdichtenden Zustand gezeigt ist.
- Fig. 52: zeigt eine schematische Aufsicht eines Getränkedosenverschlussglieds gemäß einer achtzehnten Ausführung.
- Fig. 53: zeigt eine schematische Teilschnittansicht des Getränkedosenverschlussglieds von Fig. 52 entlang der Linie LIII-LIII von Fig. 52 mit einem teilweise dargestellten Getränkedosendeckel.
- Fig. 54: zeigt eine schematische Teilschnittansicht des Getränkedosenverschlussglieds von Fig. 52 entlang der Linie LIV-LIV von Fig. 52 mit einem teilweise dargestellten Getränkedosendeckel.
- Fig. 55: zeigt eine der Fig. 54 entsprechende Ansicht des Getränkedosenverschlussglieds von Fig. 52, wobei das Verschlussglied in der Öffnung des Getränkedosendeckels in einem abdichtenden Zustand gezeigt ist.
- Fig. 56: zeigt eine schematische Aufsicht des Verschlussglieds eines Getränkedosenverschlussglieds gemäß eines neunzehnten Beispiels, wobei der Rand der Öffnung des zugehörigen Rahmenteils, in der das Verschlussglied aufgenommen ist, gestrichelt dargestellt ist.
- Fig. 57: zeigt eine schematische Teilschnittansicht des Verschlussglieds des Getränkedosenverschlussglieds von Fig. 56 entlang der Linie LVII-LVII von Fig. 56 in einem geöffneten Zustand, wobei die Betätigung zum Versetzen in einen verschlossenen Zustand schematisch angedeutet ist.
- Fig. 58: zeigt eine der Fig. 57 entsprechende Ansicht des Verschlussglieds des Getränkedosenverschlussglieds von Fig. 56 in einem verschlossenen Zustand, wobei die Betätigung zum Versetzen in einen geöffneten Zustand schematisch angedeutet ist.
- Fig. 59: zeigt eine schematische Aufsicht eines Getränkedosenverschlussglieds gemäß einer zwanzigsten Ausführung.
- Fig. 60: zeigt eine schematische Teilschnittansicht des Getränkedosenverschlussglieds von Fig. 59 entlang der Linie LX-LX von Fig. 59 mit einem teilweise dargestellten Getränkedosendeckel.
- Fig. 61: zeigt eine schematische Teilschnittansicht des Getränkedosenverschlussglieds von Fig. 59 entlang der Linie LXI-LXI von Fig. 59 mit einem teilweise dargestellten Getränkedosendeckel.
- Fig. 62: zeigt eine der Fig. 61 entsprechende Ansicht des Getränkedosenverschlussglieds von Fig. 59, wobei das Verschlussglied in der Öffnung des Getränkedosendeckels in einem abdichtenden Zustand bzw. das Getränkedosenverschlussglied in einem verriegelten Zustand gezeigt ist.
- Fig. 63: zeigt eine der Fig. 60 entsprechende Ansicht eines Getränkedosenverschlussglieds gemäß einer einundzwanzigsten Ausführungsform.
- Fig. 64: zeigt eine der Fig. 60 entsprechende Ansicht eines Getränkedosenverschlussglieds gemäß einer zweiundzwanzigsten Ausführungsform.
- Fig. 65: zeigt eine der Fig. 60 entsprechende Ansicht eines Getränkedosenverschlussglieds gemäß einer dreiundzwanzigsten Ausführungsform.
- Fig. 66: zeigt eine der Detailansicht von Fig. 65 entsprechende Detailansicht des Getränkedosenverschlussglieds von Fig. 65 in einer anderen Schnittebene, die nicht durch das Verriegelungsglied verläuft.
- Fig. 67: zeigt eine der Fig. 62 entsprechende Ansicht des Getränkedosenverschlussglieds von Fig. 63.
- Fig. 68: zeigt eine der Fig. 67 entsprechende Ansicht eines Getränkedosenverschlussglieds gemäß einer vierundzwanzigsten Ausführungsform.
- Fig. 69: zeigt eine der Fig. 67 entsprechende Ansicht eines Getränkedosenverschlussglieds gemäß eines fünfundzwanzigsten Beispiels.
- Fig. 70: zeigt eine der Fig. 67 entsprechende Ansicht eines Getränkedosenverschlussglieds gemäß eines sechsundzwanzigsten Beispiels.
- Fig. 71: zeigt eine schematische Aufsicht eines Rahmenteils eines Getränkedosenverschlussglieds gemäß einer siebenundzwanzigsten Ausführung.
- Fig. 72: zeigt eine schematische Schnittansicht des Rahmenteils von Fig. 71 entlang der Linie LXXII-LXXII von Fig. 71.
- Fig. 73: zeigt eine schematische Aufsicht eines Rahmenteils eines Getränkedosenverschlussglieds gemäß einer achtundzwanzigsten Ausführung.
- Fig. 74: zeigt eine schematische Schnittansicht des Rahmenteils von Fig. 73 entlang der Linie LXXIV-LXXIV von Fig. 73.
- Fig. 75: zeigt eine schematische Aufsicht eines Verschlussteils des Getränkedosenverschlussglieds gemäß der siebenundzwanzigsten Ausführung, dessen Rahmenteil in den Figuren 71 bis 72 gezeigt ist.
- Fig. 76: zeigt eine schematische Schnittansicht des Verschlussteils von Fig. 75 entlang der Linie LXXVI-LXXVI von Fig. 75.
- Fig. 77: zeigt eine schematische Schnittansicht des Verschlussteils von Fig. 75 entlang der Linie LXXVII -LXXVII von Fig. 75.
- Fig. 78: zeigt eine schematische Aufsicht eines Verschlussteils des Getränkedosenverschlussglieds gemäß der achtundzwanzigsten Ausführung, dessen Rahmenteil in den Figuren 73 bis 74 gezeigt ist.
- Fig. 79: zeigt eine schematische Schnittansicht des Verschlussteils von Fig. 78 entlang der Linie LXXIX-LXXIX von Fig. 78.
- Fig. 80: zeigt eine schematische Schnittansicht des Verschlussteils von Fig. 78 entlang der Linie LXXX-LXXX von Fig. 78.
- Fig. 81: zeigt eine schematische Schnittansicht des Verschlussteils von Fig. 78 entlang der Linie LXXXI-LXXXI von Fig. 78.
- Fig. 82: zeigt eine schematische Aufsicht eines Rahmenteils eines Getränkedosenverschlussglieds gemäß einer neunundzwanzigsten Ausführung.
- Fig. 83: zeigt eine schematische Schnittansicht des Rahmenteils von Fig. 82 entlang der Linie LXXXIII-LXXXIII von Fig. 82.
- Fig. 84: zeigt eine schematische Schnittansicht des Rahmenteils von Fig. 82 entlang der Linie LXXXIV-LXXXIV von Fig. 82.
- Fig. 85: zeigt eine schematische Aufsicht eines Verschlussteils des Getränkedosenverschlussglieds gemäß der neunundzwanzigsten Ausführung, dessen Rahmenteil in den Figuren 82 bis 84 gezeigt ist.
- Fig. 86: zeigt eine schematische Schnittansicht des Verschlussteils von Fig. 85 entlang der Linie LXXXVI -LXXXVI von Fig. 85.
- Fig. 87: zeigt eine schematische Schnittansicht eines Getränkedosenverschlussglieds gemäß einer dreißigsten Ausführung, dessen Rahmenteil dem in den Figuren 82 bis 84 gezeigten Rahmenteil entspricht, entlang der Linie LXXXIII-LXXXIII von Fig. 82, wobei zusätzlich ein alternatives Verschlussteil und ein Teil des Getränkedosendeckels dargestellt ist.
- Fig. 88: zeigt eine der Fig. 87 entsprechende schematische Schnittansicht eines Getränkedosenverschlussglieds gemäß einer einunddreißigsten Ausführung in einer entriegelten Stellung.
- Fig. 89: zeigt eine der Fig. 88 entsprechende schematische Schnittansicht des Getränkedosenverschlussglieds von Fig. 88 in einer verriegelten Stellung.
- Fig. 90: zeigt eine der Fig. 88 entsprechende schematische Schnittansicht eines Getränkedosenverschlussglieds gemäß einer zweiunddreißigsten Ausführung in einer entriegelten Stellung.
- Fig. 91: zeigt eine der Fig. 90 entsprechende schematische Schnittansicht des Getränkedosenverschlussglieds von Fig. 90 in einer verriegelten Stellung.
- Fig. 92: zeigt eine der Fig. 90 entsprechende schematische Schnittansicht eines Getränkedosenverschlussglieds gemäß einer dreiunddreißigsten Ausführung in einer entriegelten Stellung.
- Fig. 93: zeigt eine der Fig. 90 entsprechende schematische Schnittansicht eines Getränkedosenverschlussglieds gemäß einer vierunddreißigsten Ausführung in einer entriegelten Stellung.
- Fig. 94: zeigt eine der Fig. 90 entsprechende schematische Schnittansicht eines Getränkedosenverschlussglieds gemäß einer fünfunddreißigsten Ausführung in einer verriegelten tellung.
- Fig. 95: zeigt eine der Fig. 90 entsprechende schematische Schnittansicht eines Getränkedosenverschlussglieds gemäß einer sechsunddreißigsten Ausführung in einer entriegelten Stellung.
- Fig. 96: zeigt eine der Fig. 90 entsprechende schematische Schnittansicht eines Getränkedosenverschlussglieds gemäß einer siebenunddreißigsten Ausführung in einer verriegelten Stellung.
- Fig. 97: zeigt eine der Fig. 90 entsprechende schematische Schnittansicht eines Getränkedosenverschlussglieds gemäß einer achtunddreißigsten Ausführung in einer verriegelten Stellung.
- Fig. 98: zeigt eine Aufsicht einer ungeöffneten Getränkedose mit dem Getränkedosenverschlussglieds der neununddreißigsten Ausführung, das in den Figuren 82 bis 86 gezeigt ist.
- Fig. 99: zeigt eine der Fig. 98 entsprechende Aufsicht der Getränkedose von Fig. 98, wobei das Getränkedosenverschlussglied über der Öffnung angeordnet ist.
- Fig. 100: zeigt eine schematische Aufsicht eines Verschlussteils eines Getränkedosenverschlussglieds gemäß der neununddreißigsten Ausführung.
- Fig. 101: zeigt eine schematische Schnittansicht des Getränkedosenverschlussglieds gemäß der neununddreißigsten Ausführung entlang der Linie CI-CI von Fig. 100 in einer entriegelten Stellung.
- Fig. 102: zeigt eine der Fig. 101 entsprechende Schnittansicht des Getränkedosenverschlussglieds gemäß der neununddreißigsten Ausführung in einer verriegelten Stellung.
- Fig. 103: zeigt eine schematische Aufsicht eines Verschlussteils eines Getränkedosenverschlussglieds gemäß der vierzigsten Ausführung.
- Fig. 104: zeigt eine schematische Schnittansicht des Getränkedosenverschlussglieds gemäß der vierzigsten Ausführung entlang der Linie CIV-CIV von Fig. 103 in einer entriegelten Stellung.
- Fig. 105: zeigt eine der Fig. 104 entsprechende Schnittansicht des Getränkedosenverschlussglieds gemäß der vierzigsten Ausführung in einer verriegelten Stellung.
- 106: zeigt eine schematische Schnittansicht eines Getränkedosenverschlussglieds gemäß einer einundvierzigsten Ausführung in einer entriegelten Stellung, wobei der Schnitt entsprechend der Linie L-L von Fig. 48 verläuft und zusätzlich ein Teil des Getränkedosendeckels dargestellt ist.
- Fig. 107: zeigt eine der Fig. 106 entsprechende Schnittansicht des Getränkedosenverschlussglieds gemäß der einundvierzigsten Ausführung in einer verriegelten Stellung.
- Fig. 108: zeigt eine der Fig. 106 entsprechende schematische Schnittansicht eines Getränkedosenverschlussglieds gemäß einer zweiundvierzigsten Ausführung in einer entriegelten Stellung.
- Fig. 109: zeigt eine der Fig. 108 entsprechende Schnittansicht des Getränkedosenverschlussglieds gemäß der zweiundvierzigsten Ausführung in einer verriegelten Stellung.
- Fig. 110: zeigt eine der Fig. 106 entsprechende schematische Schnittansicht eines Getränkedosenverschlussglieds gemäß einer dreiundvierzigsten Ausführung in einer entriegelten Stellung.
- Fig. 111: zeigt eine schematische Aufsicht eines Verschlussteils eines Getränkedosenverschlussglieds gemäß der vierundvierzigsten Ausführung.
- Fig. 112: zeigt eine schematische Schnittansicht des Getränkedosenverschlussglieds gemäß der vierundvierzigsten Ausführung entlang der Linie CXII-CXII von Fig. 111 in einer entriegelten Stellung.
- Fig. 113: zeigt eine der Fig. 112 entsprechende Schnittansicht des Getränkedosenverschlussglieds gemäß der vierundvierzigsten Ausführung in einer verriegelten Stellung.
- Fig. 114: zeigt eine der Fig. 106 entsprechende schematische Schnittansicht eines Getränkedosenverschlussglieds gemäß einer fünfundvierzigsten Ausführung in einer verriegelten Stellung.
- Fig. 115: zeigt eine der Fig. 106 entsprechende schematische Schnittansicht eines Getränkedosenverschlussglieds gemäß einer sechsundvierzigsten Ausführung in einer verriegelten Stellung.
- Fig. 116: zeigt eine der Fig. 106 entsprechende schematische Schnittansicht eines Getränkedosenverschlussglieds gemäß einer siebenundvierzigsten Ausführung in einer verriegelten Stellung.
- Fig. 117: zeigt eine der Fig. 106 entsprechende schematische Schnittansicht eines Getränkedosenverschlussglieds gemäß einer achtundvierzigsten Ausführung in einer verriegelten Stellung.
- Fig. 118: zeigt eine der Fig. 106 entsprechende schematische Schnittansicht eines Getränkedosenverschlussglieds gemäß einer neunundvierzigsten Ausführung in einer verriegelten Stellung.
- Fig. 119: zeigt eine der Fig. 106 entsprechende schematische Schnittansicht eines Getränkedosenverschlussglieds gemäß einer fünfzigsten Ausführung in einer verriegelten Stellung.
- Fig. 120: zeigt eine schematische Aufsicht eines Verschlussteils des Getränkedosenverschlussglied Getränkedosenverschlussglieds gemäß einer einundfünfzigsten Ausführung.
- Fig. 121: zeigt eine schematische Schnittansicht des Verschlussteils von Fig. 120 entlang der Linie CXXI-CXXI von Fig. 120.
- Fig. 122: zeigt eine schematische Schnittansicht des Verschlussteils von Fig. 120 entlang der Linie CXXII-CXXII von Fig. 120.
- Fig. 123: zeigt eine schematische Schnittansicht des Verschlussteils von Fig. 120 entlang der Linie CXXIII-CXXIII von Fig. 120.
- Fig. 124: zeigt eine schematische Schnittansicht des Verschlussteils von Fig. 120 entlang der Linie CXXIV-CXXIV von Fig. 120.
- Fig. 125: zeigt der Fig. 120 entsprechende schematische Aufsichten von Verschlussteilen von Getränkedosen Verschlussgliedern gemäß zehn weiteren Ausführungen, d.h. gemäß der zweiundfünfzigsten bis einundsechzigsten Ausführung.
- Fig. 126: zeigt eine schematische Aufsicht eines Verschlussteils des Getränkedosenverschlussglieds gemäß einer zweiundsechzigsten Ausführung.
- Fig. 127: zeigt eine schematische Schnittansicht des Verschlussteils von Fig. 126 entlang der Linie CXXVII -CXXVII von Fig. 126.
- Fig. 128: zeigt eine schematische Aufsicht eines Verschlussteils des Getränkedosenverschlussglieds gemäß einer dreiundsechzigsten Ausführung.
- Fig. 129: zeigt eine schematische Schnittansicht des Verschlussteils von Fig. 128 entlang der Linie CXXIX-CXXIX von Fig. 128.
- Fig. 130: zeigt eine schematische Schnittansicht des Verschlussteils von Fig. 128 entlang der Linie CXXX-CXXX von Fig. 128.
- Fig. 131: zeigt eine schematische Aufsicht eines Verschlussteils des Getränkedosenverschlussglieds gemäß einer vierundsechzigsten Ausführung.
- Fig. 132: zeigt eine schematische Schnittansicht des Verschlussteils von Fig. 131 entlang der Linie CXXXII-CXXXII von Fig. 131.
- Fig. 133: zeigt eine schematische Schnittansicht des Verschlussteils von Fig. 131 entlang der Linie CXXXIII-CXXXIII von Fig. 131.
- Fig. 134: zeigt eine schematische Schnittansicht des Verschlussteils von Fig. 131 entlang der Linie CXXXIV-CXXXIV von Fig. 131.
- Fig. 135: zeigt der Fig. 134 entsprechende schematische Schnittansichten von Verschlussteilen von Getränkedosenverschlussgliedern gemäß zwölf weiteren Ausführungen, d.h. gemäß der fünfundsechzigsten bis sechsundsiebzigsten Ausführung.
- Fig. 136: zeigt eine der Fig. 135 entsprechende schematische Schnittansicht eines Getränkedosenverschlussglieds gemäß der siebenundsiebzigsten Ausführung , wobei das Rahmenteil und das Verschlussteil dargestellt sind.
- Fig. 137: zeigt eine der Fig. 136 entsprechende schematische Schnittansicht eines Getränkedosenverschlussglieds gemäß der achtundsiebzigsten Ausführung.
- Fig. 138: zeigt eine der Fig. 136 entsprechende schematische Schnittansicht eines Getränkedosenverschlussglieds gemäß der neunundsiebzigsten Ausführung.
- Fig. 139: zeigt eine der Fig. 136 entsprechende schematische Schnittansicht eines Getränkedosenverschlussglieds gemäß der achtzigsten Ausführung .
- Fig. 140: zeigt eine schematische Aufsicht eines Rahmenteils eines Getränkedosenverschlussglieds gemäß einer einundachtzigsten Ausführungsform.
- Fig. 141: zeigt eine schematische Schnittansicht des Rahmenteils von Fig. 140 entlang der Linie CXLI-CXLI von Fig. 140.
- Fig. 142: zeigt eine schematische Schnittansicht des Rahmenteils von Fig. 140 entlang der Linie CXLII-CXLII von Fig. 140.
- Fig. 143: zeigt eine schematische Schnittansicht des Rahmenteils von Fig. 140 entlang der Linie CXLIII-CXLIII von Fig. 140.
- Fig. 144: zeigt eine schematische Unteransicht des Rahmenteils von Fig. 140. Fig. 145 zeigt eine schematische Aufsicht eines Verschlussteils des Getränkedosenverschlussglieds gemäß der einundachtzigsten Ausführungsform, dessen Rahmenteil in den Figuren 140 bis 144 gezeigt ist.
- Fig. 146: zeigt eine schematische Schnittansicht des Verschlussteils von Fig. 145 entlang der Linie CXLVI- CXLVI von Fig. 145.
- Fig. 147: zeigt eine schematische Schnittansicht des Verschlussteils von Fig. 145 entlang der Linie CXLVII-CXLVII von Fig. 145.
- Fig. 148: zeigt eine schematische Schnittansicht des Verschlussteils von Fig. 145 entlang der Linie CXLVIII -CXLVIII von Fig. 145.
- Fig. 149: zeigt eine schematische Aufsicht des Getränkedosenverschlussglieds gemäß der einundachtzigsten Ausführung, dessen Rahmenteil in den Figuren 140 bis 143 und dessen Verschlussglied in den Figuren 145 bis 148 gezeigt ist.
- Fig. 150: zeigt eine schematische Schnittansicht des Getränkedosenverschlussglieds von Fig. 149 entlang der Linie CL-CL von Fig. 149.
- Fig. 151: zeigt eine schematische Schnittansicht des Getränkedosenverschlussglieds von Fig. 149 entlang der Linie CLI-CLI von Fig. 149.
- Fig. 152: zeigt eine schematische Schnittansicht des Getränkedosenverschlussglieds von Fig. 149 entlang der Linie CLII-CLII von Fig. 149.
- Fig. 153: zeigt eine der Fig. 144 entsprechende Unteransicht eines Rahmenteils eines Getränkedosenverschlussglieds gemäß der zweiundachtzigsten Ausführung.
- Fig. 154: zeigt eine der Fig. 146 entsprechende Schnittansicht des Verschlussglieds von Fig. 146 mit einer Sicherungseinrichtung.
- Fig. 155: zeigt eine der Fig. 150 entsprechende Schnittansicht des Getränkedosenverschlussglieds von Fig. 150 mit einer Sicherungseinrichtung in einer entriegelten Stellung.
- Fig. 156: zeigt eine der Fig. 155 entsprechende Schnittansicht des Getränkedosenverschlussglieds von Fig. 150 in einer entriegelten und ungesicherten Stellung.
- Fig. 157: zeigt eine der Fig. 155 entsprechende Schnittansicht des Getränkedosenverschlussglieds von Fig. 150 in einer entriegelten und gesicherten Stellung.
- Fig. 158: zeigt eine der Fig. 155 entsprechende Schnittansicht eines Getränkedosenverschlussglieds gemäß der dreiundachtzigsten Ausführung.
- Fig. 159: zeigt eine der Fig. 158 entsprechende Schnittansicht des Getränkedosenverschlussglieds von Fig. 158 mit einer Getränkedose, wobei die Bewegung zum Öffnen angedeutet ist.
- Fig. 160: zeigt eine der Fig. 158 entsprechende Schnittansicht des Getränkedosenverschlussglieds von Fig. 158 mit einer Getränkedose, wobei die Bewegung beim Öffnen angedeutet ist. Fig. 161 zeigt eine der Fig. 155 entsprechende Schnittteilansicht des Getränkedosenverschlussglieds von Fig. 158, wobei eine Alternative Bewegung zum Öffnen angedeutet ist.
- Fig. 162: zeigt eine schematische Aufsicht eines Rahmenteils eines Getränkedosenverschlussglieds gemäß einer vierundachtzigsten Ausführung.
- Fig. 163: zeigt eine schematische Aufsicht eines Verschlussteils des Getränkedosenverschlussglieds gemäß der vierundachtzigsten Ausführung, dessen Rahmenteil in Figur 162 gezeigt ist.
- Fig. 164: zeigt eine schematische Aufsicht des Getränkedosenverschlussglieds gemäß der vierundachtzigsten Ausführung, dessen Rahmenteil in Figur 162 und dessen Verschlussteil in Figur 163 gezeigt ist.
- Fig. 165: zeigt eine schematische Aufsicht des Getränkedosenverschlussglieds von Fig. 164 auf einer ungeöffneten Getränkedose.
- Fig. 166: zeigt eine schematische Aufsicht des Getränkedosenverschlussglieds von Fig. 164 auf einer mit dem Getränkedosenverschlussglied verschlossenen Getränkedose.
- Fig. 167: zeigt eine Aufsicht des Getränkedosenverschlussglieds von Fig. 164.
- Fig. 168: zeigt eine schematische Schnittansicht des Getränkedosenverschlussglieds von Fig. 167 entlang der Linie CLXVIII- CLXVIII von Fig. 167 in einer entriegelten Stellung.
- Fig. 169: zeigt eine der Fig. 168 entsprechende Schnittansicht des Getränkedosenverschlussglieds von Fig. 167 in einer verriegelten Stellung.
- Fig. 170: zeigt eine schematische Schnittansicht des Getränkedosenverschlussglieds von Fig. 167 entlang der Linie CLXX- CLXX von Fig. 167 in einer entriegelten Stellung.
- Fig. 171: zeigt eine der Fig. 170 entsprechende schematische Schnittansicht eines Getränkedosenverschlussglieds gemäß einer fünfundachtzigsten Ausführung in einer entriegelten Stellung.
- Fig. 172: zeigt eine der Fig. 170 entsprechende schematische Schnittansicht eines Getränkedosenverschlussglieds gemäß einer sechsundachtzigsten Ausführung in einer entriegelten Stellung.
- Fig. 173: zeigt eine der Fig. 170 entsprechende schematische Schnittansicht eines Getränkedosenverschlussglieds gemäß einer siebenundachtzigsten Ausführung in einer entriegelten Stellung.
- Fig. 174: zeigt eine der Fig. 170 entsprechende schematische Schnittansicht eines Getränkedosenverschlussglieds gemäß einer achtundachtzigsten Ausführung in einer entriegelten Stellung.
- Fig. 175: zeigt eine der Fig. 170 entsprechende schematische Schnittansicht eines Getränkedosenverschlussglieds gemäß einer neunundachtzigsten Ausführung in einer entriegelten Stellung.
- Fig. 176: zeigt eine der Fig. 170 entsprechende schematische Schnittansicht eines Getränkedosenverschlussglieds gemäß einer neunzigsten Ausführung in einer entriegelten Stellung.
- Fig. 177: zeigt eine der Fig. 170 entsprechende schematische Schnittansicht eines Getränkedosenverschlussglieds gemäß einer einundneunzigsten Ausführung in einer entriegelten Stellung.
- Fig. 178: zeigt eine schematische Aufsicht eines Verschlussteils eines Getränkedosenverschlussglieds gemäß der zweiundneunzigsten Ausführung.
- Fig. 179: zeigt eine schematische Aufsicht eines Verschlussteils eines Getränkedosenverschlussglieds gemäß der dreiundneunzigsten Ausführung.
- Fig. 180: zeigt eine schematische Schnittansicht des Getränkedosenverschlussglieds gemäß der dreiundneunzigsten Ausführung entlang der Linie CLXXX-CLXXX von Fig. 179, wobei Rahmenteil und Verschlussteil dargestellt sind.
- Fig. 181: zeigt eine schematische Aufsicht eines Verschlussteils eines Getränkedosenverschlussglieds gemäß der vierundneunzigsten Ausführung.
- Fig. 182: zeigt eine schematische Schnittansicht des Getränkedosenverschlussglieds gemäß der dreiundneunzigsten Ausführung entlang der Linie CLXXXII-CLXXXII von Fig. 181, wobei Rahmenteil und Verschlussteil dargestellt sind.
- Fig. 183: zeigt eine der Fig. 182 entsprechende Teilschnittansicht eines Verschlussteils eines Getränkedosenverschlussglieds gemäß der fünfundneunzigsten Ausführung.
- Fig. 184: zeigt eine schematische Aufsicht eines Verschlussteils eines Getränkedosenverschlussglieds gemäß der sechsundneunzigsten Ausführung.
- Fig. 185: zeigt eine schematische Schnittansicht des Getränkedosenverschlussglieds gemäß der dreiundneunzigsten Ausführung entlang der Linie CLXXXV-CLXXXV von Fig. 184, wobei Rahmenteil und Verschlussteil dargestellt sind.
- Fig. 186: zeigt eine schematische Aufsicht eines Getränkedosenverschlussglieds gemäß eines siebenundneunzigsten Beispiels.
- Fig. 187: zeigt eine schematische Schnittansicht des Getränkedosenverschlussglieds von Fig. 186 entlang der Linie CLXXXVII-CLXXXVII von Fig. 186.
- Fig. 188: zeigt eine schematische Schnittansicht des Getränkedosenverschlussglieds von Fig. 186 entlang der Linie CLXXXVIII-CLXXXVIII von Fig. 186.
- Fig. 189: zeigt eine schematische Aufsicht eines Getränkedosenverschlussglieds gemäß eines achtundneunzigsten Beispiels.
- Fig. 190: zeigt eine schematische Schnittansicht des Getränkedosenverschlussglieds von Fig. 189 entlang der Linie CXC-CXC von Fig. 189.
- Fig. 191: zeigt eine schematische Schnittansicht des Getränkedosenverschlussglieds von Fig. 189 entlang der Linie CXCI-CXCI von Fig. 189 in einer entriegelten Stellung.
- Fig. 192: zeigt eine der Fig. 191 entsprechende schematische Schnittansicht des Getränkedosenverschlussglieds von Fig. 189 in einer verriegelten Stellung.
- Fig. 193: zeigt eine schematische Aufsicht eines Getränkedosenverschlussglieds gemäß eines neunundneunzigsten Beispiels.
- Fig. 194: zeigt eine schematische Schnittansicht des Getränkedosenverschlussglieds von Fig. 193 entlang der Linie CXCIV-CXCIV von Fig. 193.
- Fig. 195: zeigt eine schematische Schnittansicht des Getränkedosenverschlussglieds von Fig. 193 entlang der Linie CXCV-CXCV von Fig. 193 in einer entriegelten Stellung.
- Fig. 196: zeigt eine der Fig. 195 entsprechende schematische Schnittansicht des Getränkedosenverschlussglieds von Fig. 193 in einer verriegelten Stellung.
- Fig. 197: zeigt eine schematische Aufsicht eines Getränkedosenverschlussglieds gemäß eines hundertsten Beispiels.
- Fig. 198: zeigt eine schematische Schnittansicht des Getränkedosenverschlussglieds von Fig. 197 entlang der Linie CXCVIII-CXCVIII von Fig. 197.
- Fig. 199: zeigt eine der Fig. 198 entsprechende schematische Schnittansicht eines Getränkedosenverschlussglieds gemäß eines hundertersten Beispiels.
- Fig. 200: zeigt eine der Fig. 197 entsprechende schematische Aufsicht eines Getränkedosenverschlussglieds gemäß eines hundertzweiten Beispiels.
- Fig. 201: zeigt eine der Fig. 197 entsprechende schematische Aufsicht eines Getränkedosenverschlussglieds gemäß eines hundertdritten Beispiels.
- Fig. 202: zeigt eine schematische Aufsicht eines Verschlussteils eines Getränkedosenverschlussglieds gemäß der hundertvierten Ausführung.
- Fig. 203: zeigt eine schematische Schnittansicht eines Getränkedosenverschlussglieds mit einem Rahmenteil und einem Verschlussteil von Fig. 202 entlang der Linie CCIII-CCIII von Fig. 202 in einer entriegelten Stellung.
- Fig. 204: zeigt eine schematische Schnittansicht des Getränkedosenverschlussglieds von Fig. 203 entlang der Linie CCIV-CCIV von Fig. 202 in einer verriegelten Stellung.
- Fig. 205: zeigt eine der Fig. 203 entsprechende schematische Schnittansicht eines Getränkedosenverschlussglieds gemäß einer hundertfünften Ausführung.
- Fig. 206: zeigt eine schematische Aufsicht eines Verschlussteils eines Getränkedosenverschlussglieds gemäß der hundertsechsten Ausführung.
- Fig. 207: zeigt eine schematische Schnittansicht eines Getränkedosenverschlussglieds mit einem Rahmenteil und einem Verschlussteil von Fig. 206 entlang der Linie CCVII-CCVII von Fig. 202 in einer entriegelten Stellung.
- Fig. 208: zeigt eine der Fig. 207 entsprechende schematische Schnittansicht des Getränkedosenverschlussglieds von Fig. 207 in einer verriegelten Stellung.
- Fig. 209: zeigt eine der Fig. 207 entsprechende schematische Schnittansicht eines Getränkedosenverschlussglieds gemäß einer hundertsiebten Ausführung.
- Fig. 210: zeigt eine schematische Aufsicht eines Getränkedosenverschlussglieds gemäß eines hundertachten Beispiels.
- Fig. 211: zeigt eine schematische Schnittansicht des Getränkedosenverschlussglieds von Fig. 210 entlang der Linie CCXI-CCXI von Fig. 210.
- Fig. 212: zeigt eine der Fig. 211 entsprechende schematische Schnittansicht eines Getränkedosenverschlussglieds gemäß eines hundertneunten Beispiels.
- Fig. 213: zeigt eine schematische Aufsicht eines Getränkedosenverschlussglieds gemäß eines hundertzehnten Beispiels.
- Fig. 214: zeigt eine schematische Schnittansicht des Getränkedosenverschlussglieds von Fig. 213 entlang der Linie CCXIV-CCXIV von Fig. 213.
- Fig. 215: zeigt eine schematische Teilschnittansicht des Getränkedosenverschlussglieds von Fig. 213 entlang der Linie CCXV-CCXV von Fig. 213 in dem Bereich des in der Fig. 213 eingezeichneten strichpunktierten Kreises in einer entriegelten Stellung.
- Fig. 216: zeigt eine der Fig. 215 entsprechende schematische Schnittansicht des Getränkedosenverschlussglieds von Fig. 213 in einer verriegelten Stellung.
- Fig. 217: zeigt in den Abbildungen a) bis i) schematische Schnittansichten von Varianten der Querschnittsform eines Verschlussglieds.
- Fig. 218: zeigt den Abbildungen a) bis i) der Fig. 217 entsprechende Schnittansicht eines Verschlussglieds eines Getränkedosenverschlussglieds gemäß einer hundertelften Ausführung in einer entriegelten Stellung.
- Fig. 219: zeigt eine der Fig. 218 entsprechende schematische Schnittansicht des Getränkedosenverschlussglieds von Fig. 219 in einer verriegelten Stellung.
- Fig. 220: zeigt eine der Fig. 218 entsprechende Schnittansicht eines Verschlussglieds eines Getränkedosenverschlussglieds gemäß einer hundertzwölften Ausführung in einer entriegelten Stellung.
- Fig. 221: zeigt eine der Fig. 220 entsprechende schematische Schnittansicht des Getränkedosenverschlussglieds von Fig. 220 in einer verriegelten Stellung.
- Fig. 222: zeigt eine der Fig. 218 entsprechende Schnittansicht eines Verschlussglieds eines Getränkedosenverschlussglieds gemäß einer hundertdreizehnten Ausführung in einer entriegelten Stellung.
- Fig. 223: zeigt eine der Fig. 220 entsprechende schematische Schnittansicht des Getränkedosenverschlussglieds von Fig. 220 in einer verriegelten Stellung.
- Fig. 224: zeigt in den Abbildungen a) bis g) schematische Schnittansichten von Varianten der Querschnittsform eines Verschlussglieds in einer entriegelten Stellung.
- Fig. 225: zeigt in den Abbildungen a) bis g) den Abbildungen a) bis g) entsprechende schematische Schnittansichten der entsprechenden Varianten der Verschlussglieder von Fig. 224 in einer verriegelten Stellung.
- Fig. 226: zeigt in den Abbildungen a) bis I) schematische Schnittansichten von Varianten der Querschnittsform eines Verschlussglieds in einer entriegelten Stellung.
- Fig. 227a: zeigt eine der Fig. 218 entsprechende Schnittansicht eines Verschlussglieds eines Getränkedosenverschlussglieds gemäß einer hundertvierzehnten Ausführung in einer entriegelten Stellung.
- Fig. 227b: zeigt eine der Fig. 227a entsprechende schematische Schnittansicht des Getränkedosenverschlussglieds von Fig. 227a in einer verriegelten Stellung.
- Fig. 228a: zeigt eine der Fig. 227a entsprechende Schnittansicht eines Verschlussglieds eines Getränkedosenverschlussglieds gemäß einer hundertfünfzehnten Ausführung in einer entriegelten Stellung.
- Fig. 228b: zeigt eine der Fig. 228a entsprechende schematische Schnittansicht des Getränkedosenverschlussglieds von Fig. 228a in einer verriegelten Stellung.
- Fig. 229a: zeigt eine der Fig. 227a entsprechende Schnittansicht eines Verschlussglieds eines Getränkedosenverschlussglieds gemäß einer hundertsechzehnten Ausführung in einer entriegelten Stellung.
- Fig. 229b: zeigt eine der Fig. 229a entsprechende schematische Schnittansicht des Getränkedosenverschlussglieds von Fig. 229a in einer verriegelten Stellung.

In der Beschreibung der Ausführungen und Beispiele werden Bezugszeichen verwendet, wobei bei den verschiedenen Ausführungsbeispielen sich entsprechende Teile oder gleiche Teile mit gleichen bzw. um 100 bzw. ein Vielfaches von 100 erhöhte Bezugszeichen bezeichnet werden. Beispielsweise entspricht das Bauteil X des ersten Ausführungsbeispiels dem Bauteil X + n * 100 der folgenden Ausführungen bzw. Beispielen.

In der vorliegenden Beschreibung werden bei der Beschreibung der einzelnen Ausführungen und Beispiele nur die Unterschiede zu den anderen Ausführungen und Beispielen bzw. die Besonderheiten der Ausführung oder des Beispiels beschrieben und im Übrigen wird auf die Beschreibung der früheren Ausführungen und Beispiele (und ggf. der späteren Ausführungsbeispiele) verwiesen, die die Beschreibung der jeweiligen Ausführung bzw. Beispiels ergänzen soll.

Die Figuren 1 bis 6 und 13 bis 15 zeigen das Rahmenteil 10 und das Verschlussteil bzw. Einlegeteil 40 eines Getränkedosenverschlussglieds 99 bzw. das Getränkedosenverschlussglied 99 gemäß einer ersten Ausführung und eines ersten Beispiels.

Eine Getränkedose ist üblicherweise zweiteilig aufgebaut und weist einen Getränkedosendeckel 20 auf. Der Getränkedosendeckel 20 umfasst einen im Wesentlichen ebenen Deckelabschnitt und einen Öffnungsabschnitt, der von einer Sollbruchlinie umschlossen ist. Beim Öffnen der Getränkedose wird der Öffnungsabschnitt aus dem Deckelabschnitt entlang der Sollbruchlinie auf bekannte Weise heraus gebrochen, so dass eine Entnahmeöffnung 22 entsteht. Der Getränkedosendeckel 20 weist des Weiteren üblicherweise einen Falzabschnitt auf, mit dem der Getränkedosendeckel 20 auf bekannte Weise an dem Getränkedosenkörper angebracht ist.

Der Getränkedosendeckel 20 weist ferner üblicherweise zwischen dem Decklabschnitt und dem Falzabschnitt eine Rille auf, die eventuell ausgetretene Flüssigkeit aufnimmt und daran hindert, zurück in die Getränkedose zu strömen.

Die Getränkedose ist üblicherweise im Wesentlichen zylindrisch aufgebaut und weist einen Zylinderabschnitt auf, der im oberen Bereich in einen sich verjüngenden Konusabschnitt übergeht. Damit wird erreicht, dass die Getränkedosen auf bekannte Weise stapelbar sind.

Das Rahmenteil 10 weist einen Rahmen 11 und eine Öffnung 12 auf, in der das Abdeckglied 42 des Verschlussteils 40 aufgenommen ist, wie in den Figuren 13 bis 15 gezeigt. Das Rahmenteil weist ferner einen Fortsatz 13 auf, in dem eine Vernietungsöffnung 14 und eine Durchbruchlinie 15 vorgesehen ist, die auf eine dem Fachmann bei Öffnungslaschen bekannte Weise ausgebildet sind, d.h. in dem Fortsatz 13 ist eine Durchbruchlinie 15 vorgesehen, die es dem an dem Getränkedosendeckel 20 einer Getränkedose angebrachten Getränkedosenverschlussglied 99 ermöglicht, nach oben geklappt zu werden, um die Getränkedose zu öffnen. Zum Öffnen der Getränkedose kann das Rahmenteil 10 an dem Rahmen 11 in die richtige Orientierung gedreht werden (sofern erforderlich, denn üblicherweise werden Getränkedosen mit bereits passend orientierten Öffnungslaschen ausgeliefert) und mit einem Fingernagel bzw. Finger angehoben, um eine in dem Getränkedosendeckel 20 vorhandene Entnahmeöffnung 22 freizugeben.

Das Verschlussglied 40 weist einen Randbereich 41 und ein Abdeckglied 42 auf, das zum Abdecken der durch beim Öffnen der Getränkedose entstandenen Entnahmeöffnung 22 geeignet ist. Das Verschlussglied 40 weist ferner einen Fortsatz 43 auf, der im Wesentlichen dem Fortsatz 13 des Rahmenteils 10 entspricht, und in dem ein Ausschnitt 44 vorgesehen ist, der im Wesentlichen der Durchbruchlinie 15 entspricht. An der Unterseite des Verschlussglieds 40 sind Klemm- bzw. Verriegelungsglieder 46 vorsehen, die zum Verriegeln der Entnahmeöffnung 22 unter bzw. hinter den Getränkedosendeckel 20 greifen.

Diese zweiteilige Ausbildung des Getränkedosenverschlussglieds 99 hat den Vorteil, dass das Rahmenteil 10 relativ steif ausgebildet werden kann, um ein leichtes Öffnen der Entnahmeöffnung 22 zu gewährleisten und um dem Verschlussteil 40 Halt zu bieten, während gleichzeitig das Verschlussteil 40 relativ elastisch ausgebildet werden kann, um ein sicheres Verschließen und Wiederöffnen der Entnahmeöffnung 22 zu ermöglichen.

Das Rahmenteil kann beispielsweise aus Metall ausgebildet sein, vorzugsweise aus Blech. Dabei kann eine geeignete Blechsorte gewählt werden, vorzugsweise das gleiche Material, aus dem die Getränkedose ausgebildet ist, z.B. Aluminium, Stahl oder eine geeignete Metalllegierung, wobei ein vorwiegend nicht elastisches Material bevorzugt wird.

Der Rahmen kann zur Erhöhung seiner Steifigkeit entsprechende Versteifungen aufweisen, beispielsweise Wölbungen, Riefen bzw. Sicken oder ähnliches.

Das Verschlussteil kann auch vollflächig im Rahmenteil angeordnet bzw. eingelegt werden. Dabei kann jegliche dem Fachmann bekannte Verbindungsart verwendet werden. Beispielsweise kann das Verschlussteil bzw. Einlegteil durch umbördeln mit dem Rahmenteil verbunden werden. Das Verschluss- bzw. Einlegteil kann ebenfalls Metall umfassen und beispielsweise aus Blech ausgebildet sein, z.B. aus Aluminium, Stahl oder einer Metalllegierung. Vorzugsweise ist es aus einem federnden bzw. elastischen Material ausgebildet. Es kann beispielsweise Kunststoff, Gummi oder eine Materialkombination (z.B. Metall/Kunststoff): umfassen, wobei es sandwichartig ausgebildet sein kann.

Das Verschlussteil bzw. Einlegeteil kann vollflächig ausgebildet sein oder das Rahmenteil nur teilweise ausfüllen. Das Abdeckglied kann rund oder oval ausgebildet sein, wobei die Form vorzugsweise der Form der wiederzuverschließenden Entnahmeöffnung entspricht.

Das Abdeckglied 42 des Getränkedosenverschlussglieds 99 ist bei dem in den Figuren 1 bis 6 bzw. 13 bis 15 dargestellten Ausführungsbeispiel als eine bezogen auf die Getränkedose nach oben (oben ist die Seite der Dose, die den Getränkedosendeckel 20 aufweist) gewölbte Fläche ausgebildet, deren Größe und Form im Wesentlichen der Entnahmeöffnung 22 der Getränkedose entspricht.

Selbstverständlich kann ein anderer (als der oben beschriebene) dem Fachmann bekannter oder nahe liegender Öffnungsmechanismus vorgesehen werden. Beispielsweise kann das Getränkedosenverschlussglied auch nicht als Teil des Öffnungsmechanismus ausgebildet sein. In diesem Fall kann die Durchbruchlinie 15 weggelassen werden, denn es ist dann nicht mehr erforderlich, dass das Getränkedosenverschlussglied nach oben biegbar ausgebildet ist.

Die Entnahmenöffnung 22 kann wie folgt mit dem Abdeckglied 42 verschlossen werden: Durch den Druck eines Fingers auf das Abdeckglied 42 des Getränkedosenverschlussglieds 99 wird das Abdeckglied aus seiner in den Figuren 5 und 6 gezeigten nach oben gewölbten Form in eine nach unten gewölbte Form versetzt. Mit anderen Worten wird das Abdeckglied 42 von einem stabilen Gleichgewicht in ein anderes stabiles Gleichgewicht überführt. In der nach unten gewölbten Form neigt das Abdeckglied 42 dazu, in eine möglichst entspannte Form zu gelangen, in der das Abdeckglied etwa so weit nach unten gewölbt ist, wie es vorher, wie in den Figuren 5 und 6 gezeigt, nach oben gewölbt war. Dadurch werden die Verriegelungsglieder 46, nach oben gegen den Deckelabschnitt des Getränkedosendeckels 20 gedrängt. Da das Abdeckglied 42 des Getränkedosenverschlussglieds 99 nicht vollständig in die entspannte nach unten gewölbte Form gelangen kann, weil die Verriegelungsglieder 46 gegen den Getränkedosendeckel stoßen, wird das Getränkedosenverschlussglied 99 mittels der Verriegelungsglieder 46 gegen den Getränkedosendeckel 20 verspannt.

Zum Entriegeln kann der Benutzer eine Kraft auf das Abdeckglied 42 des Getränkedosenverschlussglieds 99 derart ausüben, dass das Abdeckglied 42 aus seiner nach unten gewölbten Form wieder zurück in seine nach oben gewölbte Form zurückkehrt. In Folge der nach oben gewölbten Form werden die an dem Abdeckglied 42 angebrachten Verriegelungsglieder 46 bezogen auf das Abdeckglied 42 radial nach innen versetzt, so dass sie nicht mehr unter den Rand des Deckelabschnitts greifen und das Getränkedosenverschlussglied 99 wieder freigeben, so dass es aus der Entnahmeöffnung 22 entfernt werden kann.

Die Figuren 7 bis 15 zeigen eine weitere Ausführung bzw. weiteres Beispiel, die im Wesentlichen der Ausführung/dem Beispiel der Figuren 1 bis 6 bzw. 13 bis 15 entspricht. Im Unterschied zu der vorherigen Ausführung bzw. dem vorherigen Beispiel ist der Fortsatz 143 des Verschlussglieds 140 wesentlich kürzer ausgebildet und endet vor der Öffnung 114 in dem Rahmenteil, wie durch den gestrichelten Umriss 141' in Fig. 13 gezeigt ist.

Die Figuren 16 bis 19 zeigen eine weitere Ausführung, die im Wesentlichen der Ausführung der Figuren 7 bis 15 entspricht. Im Unterschied zu dem in den Figuren 7 bis 15 gezeigten Ausführungsbeispiel ist ein Betätigungsglied 247 vorgesehen, das am besten in der Detailansicht von Fig. 17 gezeigt ist und im Wesentlichen einen nach oben vorstehenden Fortsatz bzw. Hebel aufweist. Durch Drücken auf das Betätigungsglied 247 kann das Verschlussglied 242 aus seinem verriegelten Zustand in einen entriegelten Zustand überführt werden.

Die Figuren 20 bis 23 zeigen eine weitere Ausführung, die im Wesentlichen der Ausführung der Figuren 16 bis 19 entspricht. Im Unterschied zu dem in den Figuren 16 bis 19 gezeigten Ausführungsbeispiel ist das Betätigungsglied 347 etwas länger ausgebildet und weist einen in Richtung des Rands des Getränkedosendeckels verlaufenden Fortsatz auf, der von einem schräg nach oben verlaufenden Bereich ausgeht und im Wesentlichen parallel zu dem Getränkedosendeckel verläuft, wie am besten in der Detailansicht von Fig. 21 zu erkennen ist.

Die Fig. 24 bis 33 zeigen anhand weiterer Ausführungen mögliche Ausgestaltungsformen der Abdichtungen 450, 550, 650, 750 bzw. 850, wobei die Figuren 24, 26, 28, 30 und 32 jeweils einen Teilschnitt entsprechend Fig. 17 bzw. 21 durch ein Verriegelungsglied 446, 546, 646, 746 bzw. 846 und die Figuren 25, 27, 29, 31 und 33 jeweils einen Teilschnitt entsprechend Fig. 19 bis 23 durch einen Bereich ohne Verriegelungsglied zeigen. Beispielsweise können zwei Dichtlippen 456, eine breite Dichtlippe 556, eine Dichtungsnut 656 in Kombination mit einer in dem Getränkedosendeckel 6202 ausgebildeten Welle bzw. Erhebung 626, eine breite Dichtungslippe 756 in Verbindung mit einer in dem Getränkedosendeckel 720 ausgebildeten Schwelle bzw. Stufe 626 bzw. eine wulstartige Dichtungslippe 856 vorgesehen sein.

Die Fig. 34 bis 47 zeigen anhand weiterer Ausführungen mögliche Ausgestaltungsformen des Rahmens 911, 1011, 1111, 1211, 1311, 1411 bzw. 1511 eines Rahmenteils 910, 1010, 1110, 1210, 1310, 1410 bzw. 1510 und des Randbereichs 941, 1041, 1141, 1241, 1341, 1441 bzw. 1541 des Verschlussglieds 940, 1040, 1140, 1240, 1340, 1440 bzw. 1540 von Getränkedosenverschlussgliedern 999, 1099, 1199, 1299, 1399, 1499 bzw. 1599, wobei die Figuren 34, 36, 38, 40, 42, 44 und 46 jeweils einen Teilschnitt entsprechend Fig. 17 bzw. 21 durch ein Verriegelungsglied 946, 1046, 1146, 1246, 1346, 1446 bzw. 1546 und die Figuren 35, 37, 39, 41, 43, 45 und 47 jeweils einen Teilschnitt entsprechend Fig. 19 bis 23 durch einen Bereich ohne Verriegelungsglied zeigen. Beispielsweise kann Die Abdichtung 950 einen Fortsatz 956 aufweisen, der durch die Formgebung der Fortsätze 9111 und 9112 des Rahmens 911 nach unten vorsteht. Eine alternative Formgebung der Fortsätze 10111 bzw. 10112 des Rahmens 1011 ist in den Figuren 36 und 37 gezeigt. Gemäß einer Alternative kann das Verschlussglied 1140 selber als Abdichtung ausgebildet sein, wobei die Formgebung im Randbereich 1041 durch die Fortsätze Hill bzw. 11112 des Rahmens 1111 des Rahmenteils 1110 vorgeben sein kann. Wie in den Figuren 40 und 41 gezeigt, kann die Abdichtung 1250 eine Dichtlippe 1256 aufweisen und zusätzlich kann vorzugsweise aus dem gleichen Material ein Verriegelungsglied 1246 vorgesehen sein. Dabei kann das Verschlussteil 1240 aus mehreren Lagen aus vorzugsweise unterschiedlichen Materialen aufweisen, wobei das Abdeckglied 1242 vorzugsweise steifer ausgebildet ist, während die Beschichtung 1252 beispielsweise ebenso wie das Verriegelungsglied 1246 aus Dichtungsmaterial ausgebildet sein kann. Wie in den Figuren 42 und 43 gezeigt, können zwischen den Verriegelungsgliedern 1346 Stege 1346' vorgesehen sein, die vorzugsweise einer umlaufenden Wandung entsprechen. Wie in den Figuren 44 und 45 gezeigt, kann das Verschlussteil 1440 im Randbereich 1441 eine Kontur 1449 aufweisen, die beispielsweise als Kante zur Abdichtung ausgebildet ist. Wie in den Figuren 46 und 47 gezeigt, kann die Kontur 1549 in radialer Richtung länger ausgebildet sein. Das Ende der Abdeckglieds bzw. seiner Wölbung kann auch außerhalb der Entnahmeöffnung ausgebildet sein, d.h. über den Rand der Entnahmeöffnung hinaus verlaufen. Die Verriegelungsglieder bzw. Nasen können aus dem Material des Abdeckglieds gebildet sein. Beispielsweise können die tiefgezogen sein. Alternativ können Sie separat gefertigt werden, aus dem gleichen oder einem anderen Material, wobei sie auf einen dem Fachmann bekannte Weise mit dem Abdeckglied verbunden werden können, beispielsweise durch Verspritzen, Kleben, Verschweißen etc.

Die Figuren 48 bis 51 zeigen ein Getränkedosenverschlussglied 1699, bei dem das Betätigungsglied 1647 beim Verriegeln nach oben klappt, wie in Fig. 51 gezeigt. Durch Betätigung des Verriegelungsglieds 1647 in Richtung 3, kann das Getränkedosenverschlussglied 1699 entriegelt werden, so dass es in dem in Fig. 50 gezeigten Zustand gelangt. In am Besten in Fig. 48 und Fig. 50 zu erkennen ist, weist das Getränkedosenverschlussglied 1699 einen Rücken auf, der das Betätigungsglied 1647 mit dem Abdeckglied 1642 verbindet und im Wesentlichen dem Verriegelungsglied 1646 gegenüberliegend ausgebildet ist.

Die Figuren 52 bis 55 zeigen eine weitere Ausführung, die im Wesentlichen der Ausführung der Figuren 48 bis 51 entspricht. Im Unterschied zu dem in den Figuren 7 bis 15 gezeigten Ausführungsbeispiel ist der Rücken 1748 länger und breiter ausgebildet. Es ist klar, dass der Rücken auch nur länger oder breiter ausgebildet sein kann.

Die Figuren 56 bis 58 zeigen ein weiteres Beispiel, die beispielsweise im Wesentlichen der Ausführung bzw. dem Beispiel der Figuren 7 bis 15 entspricht.

Im Unterschied zu dem in den Figuren 7 bis 15 gezeigten Ausführung bzw. Beispiels ist ein Betätigungsglied 1847 vorgesehen, das auf der Oberseite des Abdeckglieds 1842 angeordnet ist. Beispielsweise kann eine Hinterscheidung vorgesehen sein, unter die ein Fingernagel zur Betätigung greifen kann, wie in Fig. 58 gezeigt.

Die Figuren 59 bis 62 zeigen eine weitere Ausführung, die beispielsweise im Wesentlichen der Ausführung der Figuren 48 bis 51 bzw. 52 bis 55 entspricht. Im Unterschied zu dem in den Figuren 48 bis 51 gezeigten Ausführungsbeispiel ist eine Abdichtung 1950 vorgesehen, die ein im Vergleich zu dem Abdeckglied 1942 weicheres Material aufweist. Das hat den Vorteil, dass das Material des Abdeckglieds 1942 optimal auf die Klemmwirkung beim Verriegeln und das Material der Abdichtung 1950 optimal auf die Abdichtwirkung abgestimmt werden kann.

Die Figuren 63 bis 70 zeigen Detailansichten von Varianten der anderen Ausführungen bzw. Beispiele, beispielsweise des in den Figuren 48 bis 51 gezeigten Getränkedosenverschlussglieds 1699, des in den Figuren 52 bis 55 gezeigten Getränkedosenverschlussglieds 1799 bzw. des in den Figuren 59 bis 62 gezeigten Getränkedosenverschlussglieds 1999. Beispielsweise kann der Rücken bzw. das Betätigungsglied weggelassen werden, wie in den Figuren 63 und 67 gezeigt. Beispielsweise kann ein Spiel 7 vorgesehen sein, wie in Fig. 64 gezeigt. Beispielsweise kann eine Kontur 2249 zur Abdichtung vorgesehen sein, wie in den Figuren 65 und 66 gezeigt. Beispielsweise kann eine Aufnahme 23411 für einen Fortsatz 23111 des Rahmens 2311 vorgesehen sein, wie in Fig. 68 gezeigt. Beispielsweise kann ein relativ kurzbauendes Betätigungsglied 2447 vorgesehen sein, wie in Fig. 69 gezeigt. Das Betätigungsglied 2547 kann auch länger ausgebildet sein, wie in Fig. 70 gezeigt, wo die Betätigungsrichtung 3 zum Entriegeln und die Bewegungsrichtung 4 beim Entriegeln dargestellt sind.

Die Figuren 71 und 72 zeigen ein Rahmenteil 2610 gemäß einer weiteren Ausführung, bei dem Öffnungen 2617 vorgesehen sind, in denen beispielsweise ein Betätigungsglied 2647 eines in den Figuren 75 bis 77 gezeigten Verschlussglieds 2640 angeordnet werden kann. Das Betätigungsglied 2647 ist als eine Blase ausgebildet. Das Betätigungsglied ist als Hebelpunkt ausgebildet. Durch das Herunterdrücken des Abdeckglieds (der die Entnahmeöffnung abdeckenden Blase), wird das Betätigungsglied 2647 angehoben. Durch Drücken auf das Betätigungsglied 2647 (nach unten) wird das heruntergedrückte Abdeckglied 2642 entspannt bzw. freigegeben. Durch Drücken auf das Betätigungsglied 2647 kehrt das Abdeckglied 2642 somit in seinen entspannten und entriegelten Zustand zurück, wie er beispielsweise in Fig. 76 oder 77 gezeigt ist. Alternativ kann das Rahmenteil 2610 auch mit dem in den Figuren 78 bis 814 gezeigten Verschlussteil 2740 kombiniert werden, das zwei symmetrisch angeordnete Betätigungsgliede 2747 aufweist.

Die Figuren 73 und 74 zeigen ein Rahmenteil 2710, das im Wesentlichen dem Rahmenteil 2610 entspricht. Im Unterschied zu dem Rahmenteil 2610 weist das Rahmenteil 2710 am Rand Öffnung 2712, in der das Abdeckglied 2742 des Verschlussteils 2740 aufgenommen wird, eine nach oben verlaufende Kontur 27111 auf, d.h. das Rahmenteil 2710 ist am Rand der Öffnung 2712 beispielsweise hochgezogen, um eine höhere Steifigkeit zu erhalten.

Die Figuren 78 bis 81 zeigen ein Verschlussteil 2740, das im Wesentlichen dem in den Figuren 75 bis 77 gezeigten Verschlussteil 2640 entspricht. Im Unterschied zu dem Verschlussteil 2640 weist das Verschlussteil 2740 zwei im Wesentlichen symmetrische Betätigungsglieder 2747 auf, wie in Fig. 78 gezeigt. Alternativ kann eines der Betätigungsglieder auch "negativ" ausgebildet sein, d.h. dass das Betätigen dieses Betätigungsglieds das Abdeckglied in der Entnahmeöffnung durch Erhöhung der Spannung verriegelt und die Betätigung des anderen Betätigungsglieds bzw. die nochmalige Betätigung dieses Betätigungsglieds und/oder des anderen Betätigungsglieds das Abdeckglied entriegelt.

Es kann der Rahmen des Rahmenteils an die Form des Abdeckglieds, insbesondere in seinem Randbereich, angepasst sein. Die Figuren 82 bis 86 zeigen ein Getränkedosenverschlussglied 2899, das im Wesentlichen dem in den Figuren 71 bis 72 und 75 bis 77 gezeigten Getränkedosenverschlussglied 2699 entspricht, mit beispielsweise dem Unterschied, dass das Rahmenteil 2810 des Getränkedosenverschlussglieds 2899 nur eine Öffnung 2817 aufweist.

Das Betätigungsglied bzw. der Hebelpunkt kann auch aus einem anderen, zusätzlich auf dem Verschlussteil aufgebrachten Material (Metall, Kunststoff/Gummi bzw. eine Kombination oder ein anderes geeignetes Material) aufgebracht werden, z.B. durch Kleben, Schweißen, Vernieten oder in einer anderen geeigneten Form fixiert oder als zusätzliches selbständiges Teil auf-/ eingelegt werden.

Die Figuren 87 bis 97 zeigen weitere Ausführungsbeispiele, die sich beispielsweise von dem in den Figuren 82 bis 86 dargestellten Ausführungsbeispiel insbesondere durch die Ausgestaltung des Betätigungsglieds 2947, 3047, 3147, 3247, 3347, 3447, 3547, 3647 bzw. 3747 unterscheiden.

Wie in den Figuren 93, 96 und 97 gezeigt, kann das Betätigungsglied 3447, 3647 bzw. 3747 unter dem Rahmenteil 3410, 3610 bzw. 3710 angeordnet sein, so dass das Betätigungsglied indirekt durch Drücken auf den entsprechenden Bereich des Rahmenteils zu betätigen ist, der beispielsweise entsprechend gekennzeichnet bzw. markiert sein kann. Dabei kann in dem Verschlussteil 3640 und/oder dem Getränkedosendeckel 3720 ein Auflagebereich 36471 bzw. 3727 vorgesehen sein, um beim Betätigen eine größere Wirkung bzw. Spannung zu erzeugen.

Die Figuren 98 und 99 zeigen eine Getränkedose 2830 mit einem Getränkedosenverschlussglied 2899, das beispielsweise in den Figuren 82 bis 86 gezeigt ist. Fig. 98 zeigt eine Ansicht der Getränkedose 30 vor dem Öffnen der Getränkedose 2830, wobei die Sollbruchlinie 2821 gepunktet dargestellt ist, an der die Entnahmeöffnung 2822 nach dem Öffnen der Getränkedose 2830 mit dem Getränkedosenverschlussglied 2899 entsteht. Fig. 99 zeigt eine der Fig. 98 entsprechende Aufsicht, bei der das Getränkedosenverschlussglied 2899 über der Entnahmeöffnung angeordnet ist.

Die Figuren 100 bis 102 zeigen ein Verschlussteil 3840, das im Wesentlichen dem in den Figuren 75 bis 77 gezeigten Verschlussteil 2640 entspricht. Im Unterschied zu dem Verschlussteil 2640 weist das Verschlussteil 3840 ein Betätigungsglied 3847 auf, das im Gegensatz zu dem Betätigungsglied 2647 asymmetrisch und kantiger ausgebildet ist. Die Figuren 103 bis 105 zeigen ein Verschlussteil 3940, das im Wesentlichen dem in den Figuren 100 bis 105 gezeigten Verschlussteil 3840 entspricht. Im Unterschied zu dem Verschlussteil 3840 weist das Verschlussteil 3940 Verriegelungsglieder auf, die im Wesentlichen nasenförmig ausgebildet sind und bis zur Mitte der Verschlussteils 3940 bzw. des Abdeckglieds 3942 verlaufen.

Die Figuren 106 bis 110 zeigen weitere Ausführungsbeispiele, die sich beispielsweise von dem in den Figuren 82 bis 86 dargestellten Ausführungsbeispiel insbesondere durch die Ausgestaltung des Betätigungsglieds 4047, 4147, 4247 bzw. des Verriegelungsglieds 4046, 4146, 4246 unterscheiden, das nur in Sektoren und/oder umlaufend (wie beispielsweise in Fig. 111 gezeigt) ausgebildet sein kann.

Wie beispielsweise in den Figuren 106 und 107 gezeigt, wird durch die Formumkehr des Abdeckglieds 4042 die Dichtlippe 4056 bzw. der Dichtwulst auf den Randbereich der Entnahmeöffnung 4022 (Deckel) gedrückt und dichtet somit die Entnahmeöffnung 4022 (bzw. den Trinköffnungsbereich) vorzugsweise gasund weiter vorzugsweise zumindest flüssigkeitsdicht ab.

Wie beispielsweise in den Figuren 108 und 109 gezeigt, kann das Verriegelungsglied 4146 als vollflächige Dichtschicht ausgebildet sein, die sich beim Herunterdrücken des Abdeckglieds 4142 in der Entnahmeöffnung 4122 verspreizt. Wie beispielsweise in Fig. 110 gezeigt, kann das Verriegelungsglied 4246 eine blasenförmige Vertiefung in der vollflächigen Dichtschicht aufweisen.

Die Figuren 111 bis 113 zeigen ein Verschlussteil 4340, das im Wesentlichen dem in den Figuren 100 bis 105 gezeigten Verschlussteil 3840 entspricht. Im Unterschied zu dem Verschlussteil 3840 weist das Verschlussteil 4340 ein umlaufendes Verriegelungsglied 4346 auf, das entlang des gesamten Umfangs des Abdeckglieds verläuft. Die Abdichtung 4350 kann wie bei allen Ausführungsbeispielen aus Kunststoff, Gummi, Silikon oder einem ähnlichen Material ausgebildet sein. Zusätzlich oder alternativ zu der umlaufenden Dichtlipppe 4356 kann ähnlich wie bei einer Kronkorkendichtung einer Bierflasche eine vorzugsweise vollflächig über die das Abdeckglied 4342 angeordnete Beschichtung vorgesehen sein, die vorzugsweise aus dem gleichen Material wie die Dichtlippe 4356 oder dem Material ausgebildet ist, aus dem eine Kronkorkendichtung üblicherweise ausgebildet ist.

Die Verriegelungsglieder 3846, 3946 bzw. Nasen, können in geeigneter Anzahl und Position vorgesehen sein. Das Verriegelungsglied 4346 kann auch wie bei der Ausführung der Figuren 111 bis 113 als umlaufendes Band ausgebildet sein, das den Rand des Abdeckglieds 4342 umschließt.

An dem Verschlussteil kann am Rand außerhalb der des Verriegelungsglieds bzw. der Verriegelungsglieder oder Nasen eine Abdichtung in Form eines glatten Dichtbandes oder eines mit Dichtlippen (wie bei einem Kronkorken) versehenes

Dichtbandes angeordnet sein, wie beispielsweise in den Figuren 34 bis 37 gezeigt. Der obere Einfassungsbereich des Rahmens kann auch mit dem Abdeckglied bzw. der Wölbung oder Blase nach "Innen" gezogen sein, um eine höhere Steifigkeit des Rahmens zu erreichen.

Die Figuren 114 bis 119 zeigen weitere Ausführungsbeispiele, die sich beispielsweise von dem in den Figuren 82 bis 86 dargestellten Ausführungsbeispiel insbesondere durch die Ausgestaltung des Rahmenteils im Bereich des Abdeckglieds 4442, 4542, 4642, 4742, 4842 bzw. 4942 unterscheiden.

Beispielsweise kann das Abdeckglied 4442 als eine feststehende Dichtkappe aus Kunststoff, Silikon und/oder Metall ausgebildet sein, die in den Rahmen 4411 eingepresst ist, wie in Fig. 114 gezeigt. Dabei können Dichtlippen an der Abdeckgliedoberfläche bzw. umlaufende Dichtlippen/ -wülste 4456 vorgesehen sein, wie beispielsweise bei einem handelsüblichen Dichtstopfen.

Bei der Ausführung gemäß Fig. 115 weist das Abdeckglied 4542 in der Mitte keine Wölbung auf. Bei der Ausführung gemäß Fig. 116 ist in dem Abdeckglied 4642 in der Mitte Fortsatz 46421 vorgesehen, beispielsweise eine als Verpressung ausgebildete Plombe.

Wie in Fig. 117 gezeigt, kann die Plombe auch großflächig ausgebildet sein, wobei die Plombe durchsichtig, farbig und/oder bedruckt ausgebildet sein kann. Eine Verpressung kann zum Fixieren vorgesehen sein. Mit einer Klemmlippe 47461 kann das Verschlussteil 4740 in die Entnahmeöffnung 4722 geklemmt sein.

Wie in Fig. 118 gezeigt, kann ein Gewinde 48461 vorgesehen sein, mit dem das Verschlussteil 4840 in die Entnahmeöffnung 4822 geschraubt werden kann. Wie in Fig. 119 gezeigt, kann das Abdeckglied 4942 in der entspannten Form auch negativ gewölbt ausgebildet sein. Dabei kann der Rand 49461 des Verriegelungsglieds 4946 hinter den Rand der Entnahmeöffnung 4922 greifen.

Die Figuren 120 bis 124 zeigen ein Verschlussteil 5040 eines Getränkedosenverschlussglieds 5099, bei dem die Verriegelungsglieder 5046 derart ausgebildet sind, dass Teile des Randbereichs 5041 ausgeschnitten und nach unten geklappt sind. Bei der dargestellten Ausführung sind zwei Betätigungsglieder 5047 vorgesehen. Das Verschlussteil kann beispielsweise in einen Rahmen gemäß den Figuren 71 bis 74 eingesetzt werden bzw. damit verbunden werden.

Figur 125 zeigt mögliche Ausgestaltungen alternativer Verschlussteile 5140, 5240, 5340, 5440, 5540, 5640, 5740, 5840, 5940 bzw. 6040. Gemäß Fig. 125 a), b) , d) , f) , g) , h) bzw. j) kann das gesamte Verschlussteil 5140, 5240, 5440, 5640, 5740, 5840, bzw. 6040 eine Blasenform aufweisen. Gemäß Fig. 125 c) , e) bzw. i) kann die Blasenform nur in einem Teilbereich ausgebildet sein, wie durch die senkrechte Schraffur angedeutet ist. Das Verschlussteil bzw. Einlegeteil kann nur in einem Abschnitt des Rahmenteils (Fig. 125 a) , b) , e) , f) , g) , h) , i) , j)) oder über den gesamten Bereich des Rahmenteils ausgebildet sein (Fig. 125 c) , d) ). Ein oder mehrere Betätigungsglieder können beispielsweise wie dargestellt vorgesehen sein. Beispielweise können die Betätigungsglieder 5647 als Öffnungsblasen ausgebildet sein. Alternativ kann das Betätigungsglied 5847 als Öffnungshebel ausgebildet sein.

Gemäß der in den Figuren 126 und 127 gezeigten Ausführung können die Verriegelungsglieder 6146 bzw. Nasen als DreiecksNasen ausgebildet sein. Gemäß der in den Figuren 128 bis 130 gezeigten Ausführung können die Verriegelungsglieder 6246 bzw. Nasen in einer "Kronkorkendichtungs-ähnlichen" Dichtmasse (Kunststoff, Gummi etc.) eingebunden sein bzw. eingebettet sein und entlang der Entnahmeöffnung verlaufen. Eine ringförmige Dichtmasse bzw. Dichtlippe kann vorgesehen sein, wie beispielsweise in Fig. 128 durch die umlaufende Doppelstrichlinie angedeutet ist.

Die Figuren 131 bis 134 zeigen eine Ausführung, die im Wesentlichen der in den Figuren 128 bis 130 gezeigten Ausführung entspricht. Im Unterschied zu der Ausführung der Figuren 128 bis 130 sind als zusätzliche Verriegelungsglieder 5356 Vollmaterialnasen aus Dichtungsmasse vorgesehen, die bis zur Mitte des Abdeckglieds 5342 verlaufen. Kürzere und breitere Nasen sind ebenfalls denkbar. Fig. 135 a) bis 1) zeigt Beispiele umgebogener Nasenformen als Verriegelungsglieder, wobei die in Fig. 135 linken Ausführungsformen ohne Abdichtung und die in Fig. 135 rechten Ausführungsformen mit Abdichtung 6550, 6750, 6950, 7150, 7350 bzw. 7550 dargestellt sind.

Gemäß Fig. 136 kann eine Schutzeinrichtung 7660 vorgesehen sein, d.h. eine obere Lage, bei der die Nase bzw. das Verriegelungsglied 7646 nicht nach unten gebogen ist, sondern einen umlaufenden Randbereich 7661 ohne Aussparung aufweist.

Fig. 137 zeigt eine "kurze", Fig. 138 eine "mittlere" und Fig. 139 eine "lange" Einbindung des Abdeckglieds 7742, 7842 bzw. 7942 in den Rahmen 7711, 7811 bzw. 7911., wobei bei Fig. 139 eine zusätzlich Dichtlippe 7956 dargestellt ist.

Die Figuren 140 bis 144 zeigen einen Rahmen 8010 eines Getränkedosenverschlussglieds 8099, wobei am Rand eine Umbördelung 80111 vorgesehen ist, mit der ein in dem Rahmen 8010 angeordnetes Verschlussteil 8040 mit dem Rahmen verbunden wird, das in den Figuren 145 bis 148 gezeigt ist. Das Getränkedosenverschlussglied 8099 mit dem Rahmen 8010 und dem Verschlussteil 8040 ist in den Figuren 149 bis 152 gezeigt. Bei dieser Ausführung ist das Betätigungsglied 8047 gegenüber dem Rahmenteil 8010 leicht schräg nach oben verlaufend ausgebildet, wie beispielsweise in Fig. 150 gezeigt. Optional ist eine Sicherungseinrichtung 8070 vorgesehen, wie in den Figuren 154 bis 157 gezeigt. Die Sicherungseinrichtung 170 kann in Richtung 8071 unter das Betätigungsglied 8047 geschoben werden, um eine zufällige Betätigung zu verhindern. Zur Betätigung muss erst die Sicherungseinrichtung in die in Fig. 156 gezeigte Stellung versetzt werden. Die Sicherungseinrichtung 170 kann wie gezeigt ein verschiebbares Klemmteil sein, das eine Betätigung des Betätigungsglieds verhindert. Fig. 153 zeigt ein Rahmenteil 8110, das im Wesentlichen dem in den Figuren 149 bis 152 gezeigten Rahmenteil 8010 entspricht. Im Unterschied dazu ist eine alternative Öffnung 8112 zur Aufnahme eines Verschlussteils vorgesehen.

Die Figuren 158 bis 161 zeigen eine alternative Ausführung eines Getränkedosenverschlussglieds 8299, bei dem sowohl das Rahmenteil 8210 als auch das Betätigungsglied 8247 leicht schräg nach oben ausgebildet sind, d.h. schräg nach oben von dem Abdeckglied 8242 aus gesehen.

Die Figuren 162 bis 170 zeigen ein Getränkedosenverschlussteil 8399 gemäß. Der Rahmen 8311 des Rahmenteils 8310 ist erhaben ausgebildet und mit Wölbungen bzw. Versteifungen versehen. Der Abschnitt 8318 ist abgesenkt und liegt flach auf der Deckeloberfläche des Getränkedosendeckels auf. In dem Verschlussteil 8340 ist eine vergrößerte Öffnung 8344 vorgesehen, damit eine leichtere Vernietung des Getränkedosenverschlussglieds 8399 an dem Getränkedosendeckel 8320 erfolgen kann. Das Verschlussglied 8320 kann mit dem Rahmenteil 8310 beispielsweise verklebt und/oder verspritzt und/oder verklemmt sein. Die Wölbung des Abdeckglieds 8342 kann rund, oval oder auch teilgewölbt, mehrfach gewölbt oder getrenntgewölbt ausgebildet sein.

Der Öffnungshebel bzw. das Betätigungsglied 8347 kann Versteifungswülste bzw. -rillen beispielsweise längs zum Hebel bzw. quer zum Hebel aufweisen. Wie in Fig. 167 bzw. durch die gepunktete Linie in Fig. 167 gezeigt, kann in dem Rahmenteil 8310 ein Schnitt zur Einführung des Verschlussteils 8340 vorgesehen sein. Die Dichtlippe 8356 kann, muss aber nicht entlang der Entnahmeöffnung 8322 verlaufen. Sie kann jegliche, unabhängig der Entnahmeöffnung verlaufende Form haben, oder nur teilweise der Form der Öffnung verfolgen.

Die Ausführung einer Entnahmeöffnung 8342 mit einer ovalen Form hat den Vorteil, dass die Trinköffnung größer ist, mit dem weiteren Vorteil einer günstigeren Konstruktion der Öffnungslasche als Verschlusselement. Das Betätigungsglied 8347 bzw. der Öffnungshebel kann dabei Versteifungs-Rillen (erhaben/vertieft) aufweisen, um mehr Stabilität/Steifigkeit zu erhalten.

Die Figuren 171 bis 177 zeigen alternative Ausgestaltungen, wobei die Schnittansichten jeweils der Schnittansicht von Fig. 170 entsprechen. Wegen der in den Figuren 171 bis 177 nicht gezeigten Merkmale wird insbesondere auf die Figuren 162 bis 169 und deren Beschreibung sowie die Beschreibung der anderen Ausführungen verwiesen. Gemäß Fig. 171 kann in dem Randbereich 8441 ein Schlitz 84411 bzw. eine Nut vorgesehen sein, wodurch eine stärkere Klemmung erreicht werden kann.

Gemäß Fig. 172 kann das Verschlussteil bzw. Einlegeteil 8540 8540 eine relativ elastische Materiallage 85401 und eine relativ steife Materiallage 85402 aufweisen. Der Randbereich 854021 kann hochgezogen sein, um eine zusätzliche Steifigkeit zu erreichen.

Gemäß Fig. 173 kann der Randbereich 864021 entsprechend dem Rahmen 8611 gewölbt ausgebildet sein, um eine zusätzliche Steifigkeit zu erreichen. Gemäß Fig. 174 kann im Randbereich 8741 ein gewölbter Abschnitt 87411 in einen geraden Abschnitt 87412 übergehen. Gemäß Fig. 175 kann im Randbereich 8841 ein gewölbter Abschnitt 88411 in einen weiteren gewölbten Abschnitt 88412 übergehen. Gemäß Fig. 176 kann im Randbereich 8941 ein gerader Abschnitt 89411 in einen gewölbten Abschnitt 87412 übergehen bzw. der Getränkedosendeckel 8920 eine Kontur 8926 bzw. Rille bzw. Wölbung aufweisen, die am Rand der Entnahmeöffnung ausgebildet ist, um den Rand zu verstärken und eine Ausrichtung des Verschlussteils 8940 zu erleichtern. Der erhabene Bereich im Getränkedosendeckel 8920 entlang der Trinköffnung kann als Verstärkung verwendet werden. Bei einer umlaufenden Ausbildung kann er als Dichtwulst dienen. Er kann jegliche Form aufweisen, die auch unabhängig von der Form der Öffnung sein kann. Insbesondere muss er nicht dem Verlauf der Öffnung folgen, sondern kann auch nur teilweise dem Verlauf der Öffnung folgen, insbesondere wenn die Dichtfunktion nicht im Vordergrund steht. Gemäß Fig. 177 kann eine vorzugsweise quer verlaufende Vertiefung 90421 zum leichteren Eindrücken des Abdeckglieds 9042 bzw. der Blase vorgesehen sein. Die Vertiefung 90421 kann eine einfache oder eine mehrfache Vertiefung sein. Sie kann eine beliebige geeignete Form und Anzahl aufweisen bzw. in einer geeigneten Richtung verlaufen. Beispielsweise kann die Vertiefung auf der Blase Formen bilden. Durch die Konstruktion einer ovalen Blase ist die Umkehrung der Blase technisch schwieriger. Durch den Einsatz von Vertiefungen oder Erhebungen auf der Blase, kann aber das gleichmäßige kraftschlüssige Umformen gewährleistet werden.

Gemäß Fig. 178 kann der Fortsatz 9143 bzw. der Öffnungshebel eine oder mehrere Versteifungsrillen 91431 bzw. Versteifungs-Rillen (erhaben und/oder vertieft) aufweisen, um mehr Stabilität bzw. eine höhere Steifigkeit zu erhalten. Dabei ist die Anzahl und Größe, sowie Ausbildung geeignet zu wählen.

Wie in Fig. 178 gezeigt kann die äußere Form bzw. die Kontur des Abdeckglieds auch aus mehreren runden, sich überlappenden kreisförmigen

Linien (gestrichelte Linien) konstruiert werden, wobei das Abdeckglied auch beispielsweise entsprechend den kreisförmigen Linien mehrfach gewölbt bzw. mehrfach vertieft und/oder einfach gewölbt bzw. eben ausgebildet sein kann.

Die Figuren 202 bis 204 zeigen ein Getränkedosenverschlussglied 10399, das im Wesentlichen dem in den Figuren 100 bis 102 gezeigten Getränkedosenverschlussglied 3899 entspricht. Im Unterschied zu dem Getränkedosenverschlussglied 3899 weist das Getränkedosenverschlussglied 10399 eine Lagerreinrichtung 10349 auf, die, wie in Fig. 202 gezeigt im Wesentlichen bogenförmig verläuft. Durch die Lagereinrichtung 10349 ergibt sich eine stärkere Hebelwirkung. Gemäß dem in Fig. 205 gezeigten Getränkedosenverschlussglied 10499 kann die Lagereinrichtung 10429 auch in dem Getränkedosendeckel 10420 vorgesehen sein. Alternativ kann die Lagereinrichtung auch sowohl in dem Getränkedosendeckel als auch in dem Verschlussteil angeordnet und ausgebildet werden.

Die Figuren 206 bis 208 zeigen ein Getränkedosenverschlussglied 10599, das im Wesentlichen dem in den Figuren 202 bis 205 gezeigten Getränkedosenverschlussglied 10399 entspricht. Im Unterschied zu dem Getränkedosenverschlussglied 10399 weist das Getränkedosenverschlussglied 10599 eine Lagerreinrichtung 10549 auf, die, wie in Fig. 206 gezeigt, im Wesentlichen gerade verläuft. Durch die Lagereinrichtung 10549 ergibt sich eine starke Hebelwirkung.

Gemäß dem in Fig. 209 gezeigten Getränkedosenverschlussglied 10699 kann die Lagereinrichtung 10629 auch in dem Getränkedosendeckel 10620 vorgesehen sein. Alternativ kann die Lagereinrichtung auch sowohl in dem Getränkedosendeckel als auch in dem Verschlussteil angeordnet und ausgebildet werden.

Die Figuren 179 bis 185 zeigen Varianten des Getränkedosenverschlussglieds, bei denen das Abdeckglied 9242, 9342, 9442 bzw. 9542 derart ausgebildet ist, dass ein Strohhalm durch das Abdeckglied in die Getränkedose eingeführt werden kann. Gemäß der Ausführung der Figuren 179 bis 180 kann eine Vertiefung 92421 bzw. Vorperforierung vorgesehen sein, an der ein Bereich 92422 aus dem Abdeckglied ausgestanzt werden kann. Gemäß der Ausführung der Figuren 181 und 182 kann eine kreuzförmige Vertiefung 93421 bzw. Vorperforierung in dem Abdeckglied 9342 vorgesehen sein. Gemäß Fig. 182 kann eine Folie 93423 auf dem Abdeckglied 9342 vorgesehen sein. Gemäß der Ausführung von Fig. 183 kann die Folie 94423 auch nur in dem mittleren Bereich des Abdeckglieds 9442 ausgebildet und angeordnet sein, der etwas größer als der Bereich ist, in dem die Vertiefungen 94421 vorgesehen sind. Gemäß der Ausführung der Figuren 184 und 185 kann in dem Abdeckglied 9542 auch eine Öffnung 95422 vorgesehen sein, die durch eine Folie 95423 verschlossen ist, die mit einem Strohhalm durchstochen werden kann.

Die Figuren 186 bis 188 zeigen ein Getränkedosenverschlussglied 9699, bei dem das Abdeckglied 9612 zum Teil mit dem Rahmen 9611 verbunden ist, und zum Teil durch eine Durchbruchlinie 9619 von dem Rahmen getrennt ist. Wenn das Getränkedosenverschlussglied 9699 über der geöffneten Entnahmeöffnung angeordnet ist, kann durch Drücken auf das Abdeckglied 9612 das Getränkedosenverschlussglied 9699 in der Entnahmeöffnung verriegelt werden. Durch Betätigen des Betätigungsglieds 9617 kann das Getränkedosenverschlussglied 9699 wieder entriegelt werden. Die Enden 96191 der Durchbruchlinie 9619 können geeignet gewählt werden. Beispielsweise können gemäß den in den Figuren 200 und 201 gezeigten Ausführungen auch zwei Durchbruchlinien 10119A und 10119B bzw. drei Durchbruchlinien 10219A, 10219B und 10219C vorgesehen werden, an denen das Abdeckglied 10112 bzw. 10212 von dem Rahmen 10111 bzw. 10211 getrennt ist. Durch geeignete Wahl kann eine besonders gute Hebelwirkung erreicht werden.

Die Figuren 189 bis 192 zeigen ein Getränkedosenverschlussglied 9799 gemäß eines Beispiels, das im Wesentlichen dem in den Figuren 186 bis 188 gezeigten Getränkedosenverschlussglied 9699 entspricht. Im Unterschied zu dem Getränkedosenverschlussglied 9699 weist das Getränkedosenverschlussglied 9799 eine Abdichtung 9750 auf, die eine umlaufende Dichtlippe 9756, eine Beschichtung 9752 im mittleren Abschnitt des Abdeckglieds 9712 und eine Beschichtung 9751 im Bereich des Rahmens 9711 umfasst. Der bzw. die Betätigungsglieder 9717 sind im Wesentlichen flach ausgebildet und nur am Ende hochgezogen ausgebildet, wie in Fig. 191 bzw. 192 gezeigt. Die Figuren 193 bis 196 zeigen ein Getränkedosenverschlussglied 9899 gemäß eines Beispiels, das im Wesentlichen dem in den Figuren 189 bis 191 gezeigten Getränkedosenverschlussglied 9799 entspricht. Im Unterschied zu dem Getränkedosenverschlussglied 9799 weist das Getränkedosenverschlussglied 9899 ein Betätigungsglied 9817 auf, das einen längeren hochgezogenen Abschnitt aufweist. Des Weiteren sind vier nasenförmige Verriegelungsglieder 9816 vorgesehen.

Die Figuren 197 bis 198 zeigen ein Getränkedosenverschlussglied 9999 gemäß eines Beispiels, das im Wesentlichen dem in den Figuren 189 bis 191 gezeigten Getränkedosenverschlussglied 9799 entspricht. Im Unterschied zu dem Getränkedosenverschlussglied 9799 weist das Getränkedosenverschlussglied 9999 keine Abdichtung auf. Stattdessen ist an dem Getränkedosendeckel 9920 eine umlaufende Erhebung 9921 vorgesehen. Selbstverständlich kann zusätzlich auch eine Abdichtung beispielsweise entsprechend den anderen Ausführungen vorgesehen sein. Des Weiteren sind vier nasenförmige Verriegelungsglieder 9916 vorgesehen. Fig. 199 zeigt ein Getränkedosenverschlussglied 10099 gemäß eines Beispiels, das im Wesentlichen dem in den Figuren 197 bis 189 gezeigten Getränkedosenverschlussglied 9799 entspricht. Im Unterschied zu dem Getränkedosenverschlussglied 9999 weist das Getränkedosenverschlussglied 10099 anstelle der Erhebung an dem Getränkedosendeckel eine umlaufende Abdichtung 10050 auf.

Die Figuren 210 bis 211 zeigen ein Getränkedosenverschlussglied 10799 gemäß eines Beispiels, das im Wesentlichen dem in den Figuren 189 bis 191 gezeigten Getränkedosenverschlussglied 9799 entspricht. Im Unterschied zu dem Getränkedosenverschlussglied 9799 weist das Getränkedosenverschlussglied 10799 eine Lagereinrichtung 107171 auf, die zwischen den beiden Betätigungsgliedern 10717 angeordnet ist. Diese Ausbildung hat den Vorteil, dass die zum Entriegeln erforderliche Hebelwirkung einfacher ausgeübt werden kann.

Fig. 212 zeigt ein Getränkedosenverschlussglied 10899 gemäß eines Beispiels, das im Wesentlichen dem in den Figuren 210 bis 211 gezeigten Getränkedosenverschlussglied 10799 entspricht. Im Unterschied zu dem Getränkedosenverschlussglied 10799 weist das Getränkedosenverschlussglied 10899 eine umlaufende Dichtlippe 10856 auf, die einen Abschnitt 10856A, der sich unter den Rahmen 10811 erstreckt, und einen Abschnitt 10856B aufweist, der durch die Durchbruchlinie 10819 von der Abdichtung 10856 des Abdeckglieds 10812 getrennt ist.

Die Figuren 213 bis 216 zeigen ein Getränkedosenverschlussglied 10999 gemäß eines Beispiels, das im Wesentlichen dem in den Figuren 210 bis 211 gezeigten Getränkedosenverschlussglied 10799 entspricht. Im Unterschied zu dem Getränkedosenverschlussglied 10799 weist das Getränkedosenverschlussglied 10999 keine separate Abdichtung aus einem Abdichtungsmaterial auf. Das Getränkedosenverschlussglied 10999 weist vier nasenförmige Verriegelungsglieder 10916 auf. Eine Lagereinrichtung 909171 ist zwischen den beiden Betätigungsgliedern 10917 vorgesehen. Wie in Fig. 216 gezeigt, ist eine gleichzeitige Betätigung beider Betätigungsglieder 10917 erforderlich, um das Abdeckglied 10912 zu entriegeln. Dadurch kann ein unbeabsichtigtes Entriegeln verhindert werden. Die verschiedenen in der vorliegenden Beschreibung beschriebenen Ausführungen und Beispiele sind beliebig mit den Querschnittformen a) bis i) der Figur 217 kombinierbar. Abgesehen von den hier dargestellten Formen können auch andere Formen verwendet werden. Die Figuren 217 g), 217 h) und 217 i) zeigen Querschnittformen mit einer Versteifungsrille, die als Erhebung bzw. als Vertiefung dargestellt ist. Fig. 217 i) zeigt, dass unterhalb der Öffnungslasche bzw. des Getränkedosenverschlussglieds ein Zusatzstoff, z.B. in Form eines Pulvers, einer Flüssigkeit oder einer Tablette, vorzugsweise einer Brausetablette angeordnet sein kann. Der Zusatzstoff kann von einer Folie gehalten werden; wenn es ein Pulver oder eine Tablette ist, kommt auch eine Flüssigversiegelung in Frage; und bei einer Tablette kann auch ein Lebensmittelklebstoff, wie Stärke oder Ähnliches, zur Anwendung kommen.

Die Figuren 218 bis 229b zeigen verschiedene Ausführungen möglicher Klemm- bzw. Verriegelungsglieder. Die Verriegelungsglieder können jeweils eine oder mehrere Nasen oder einen vollständig oder nur teilweise umlaufenden Rand umfassen. Die Figuren 218 bis 219 zeigen eine Variante, wobei eine oder mehrere Umgreifnasen oder ein vollständig oder nur teilweise umlaufender Rand beim Hineindrücken den Rand der Entnahmeöffnung umgreifen. In den Figuren 218 und 219 sind eine oder mehrere Veriegelungsglieder 11146 bzw. Umgreifnasen oder ein vollständig oder nur teilweise umlaufender und umgreifender Rand mit der Bezugsziffer 11146 versehen. Dieses Verriegeln ist eine Art Einschnappen, wobei ggf. auch eine Klemmwirkung auftreten kann.

Die Figuren 220 und 221 sowie 222 und 223 zeigen ein ähnliches Verriegeln wie die Figuren 218 und 219. Die Figuren 220 und 221 zeigen eine nach oben gekrümmte Fläche, welche sich beim Verriegeln vollständig umdreht.

Demgegenüber zeigen die Figuren 222 und 223, dass die nach oben gekrümmte Fläche teilweise eine horizontale Fläche enthält (die horizontale Fläche kann beliebig groß oder klein sein), wodurch in der verriegelten Position die Öffnungslasche bzw. Getränkedosenverschlussglied sich weniger weit nach unten erstreckt. Die Figuren 218 und 219 zeigen somit ein weiteres Ausführungsbeispiel eines Getränkedosenverschlussglieds 11199. Ein umlaufender Falz bzw. eine oder mehrere Umgreifnasen mit einer der Abbildung entsprechenden Form sind als Verriegelungsglied 11146 vorgesehen. Beim Verriegeln erfolgt eine Art Einschnappen, wobei gegebenenfalls auch eine Klemmwirkung auftreten kann. Etwa in der Mitte des Abdeckglieds 11142 ist eine Einbeulung vorgesehen, die sich beim Verriegeln umkehren kann, wie in Fig. 219 gezeigt. Das in den Figuren 220 und 221 gezeigte Ausführungsbeispiel unterscheidet sich von dem in den Figuren 218 und 219 gezeigten dahingehend, dass das Abdeckglied 11242 des Getränkedosenverschlussglieds 11299 eine nach oben gewölbte bzw. gekrümmte Fläche aufweist, die sich beim Verriegeln vollkommen nach unten wölbt bzw. umkehrt.

Das in den Figuren 222 und 223 gezeigte Ausführungsbeispiel unterscheidet sich von dem in den Figuren 218 und 219 bzw. 220 und 221 gezeigten Ausführungsbeispielen dahingehend, dass das Abdeckglied 11342 des Getränkedosenverschlussglieds 11399 eine nach oben gewölbte bzw. gekrümmte Fläche aufweist, die vorzugsweise in der Mitte eine im Wesentlichen gerade Fläche aufweist. Die Größe der mittleren geraden Fläche kann wunschgemäß gewählt werden. Bei dieser Ausführung erstreckt sich im verriegelten Zustand das Abdeckglied weniger weit nach unten in Richtung des Getränkedoseninhalts. Die verschiedenen hier offenbarten speziellen Ausführungen können auch in beliebiger geeigneter Weise miteinander kombiniert werden. Insbesondere können die offenbarten Dichtungen in geeigneter Weise mit den anderen Merkmalen betreffend die Formgebung des Getränkedosenverschlussglieds kombiniert werden.

Wie oben bereits ausgeführt, kann die Öffnungslasche bzw. das Getränkedosenverschlussglied zum Verriegeln der Entnahmeöffnung um 180° um die Achse der Niete bewegt werden, wodurch die Öffnungslasche bzw. das Getränkedosenverschlussglied über der Entnahmeöffnung zu liegen kommt. Man spürt automatisch, wann die 180° -Position erreicht ist, weil dann der umlaufende Rand oder die Vorsprünge, die anstelle des umlaufenden Randes vorgesehen sein können, in die Entnahmeöffnung einsinken. Zusätzlich kann/können ein oder mehrere Anschläge angeordnet sein, um die 180° -Position genau zu bestimmen. Die Anschläge können so angeordnet sein, dass sie die 180° -Position beim nach rechts drehen und/oder beim nach links drehen bestimmen. Die Entnahmeöffnung ist üblicherweise rund, kann aber auch eine andere Form haben, wie z.B. oval, trapezförmig mit abgerundeten Ecken usw.. Sämtliche Varianten und Ausführungsbeispiele sind beliebig untereinander kombinierbar und variierbar. Es ist klar, dass dem Fachmann beim Studium der Unterlagen naheliegende Alternativen und äquivalente Lösungen auch in den Schutzbereich der vorliegenden Anmeldung fallen sollen.

Das Prinzip des Getränkedosenverschlussglieds kann auch auf andere Behälter in der Lebensmittelindustrie angewendet werden. Beispielsweise wäre es denkbar, Verschlussglieder an Verpackungen von Milch oder Saft aus einem Verbundmaterial vorzusehen. Dabei kann das Verschlussglied vorzugsweise aus einem Kunststoffmaterial ausgebildet sein, das vorzugsweise dem Material entspricht, aus dem beispielsweise die Ausgabeöffnung gefertigt ist. Sämtliche Varianten und Ausführungsbeispiele sind in sinnvoller Weise beliebig untereinander kombinierbar und variierbar.

## Patentansprüche

1. Getränkedosenverschlussglied (8099) mit
einem einen Rahmen (8011) und eine Vernietungsöffnung (8014) aufweisenden Rahmenteil (8010) zum Öffnen einer Getränkedose durch Eindrücken eines Getränkedosendeckels der Getränkedose an einer Sollbruchlinie (2821), und
einem Abdeckglied (8042) zur wiederverschließenden Anordnung in einer durch das Eindrücken an der Sollbruchlinie (2821) entstandenen Entnahmeöffnung der Getränkedose und
einer an dem Abdeckglied (8042) ausgebildeten und/oder angeordneten Verriegelungseinrichtung (8046), die derart ausgebildet und/oder angeordnet ist, dass das in der Entnahmeöffnung der Getränkedose angeordnete Abdeckglied (8042) in der Entnahmeöffnung verriegelbar ist,
wobei das Abdeckglied (8042) in einem Verschlussteil (8040) und/oder Einlegeteil ausgebildet ist, das in dem Rahmen (8011) des Rahmenteils (8010) aufgenommen ist, und
einem Betätigungsglied (8047) zum Wiederöffnen der mit dem Abdeckglied (8042) wiederverschlossenen Getränkedose,
**dadurch gekennzeichnet, dass** das Betätigungsglied (8047) ein Fortsatz des Abdeckglieds (8042) ist, der sich über einen Abschnitt des Rahmens (8011) des Rahmenteils (8010) in Richtung der Vernietungsöffnung (8014) erstreckt.

2. Getränkedosenverschlussglied (8099) nach Anspruch 1, bei dem das Betätigungsglied (8047) als Teil des Verschlussteils (8040) ausgebildet ist.

3. Getränkedosenverschlussglied (8099) nach einem der vorhergehenden Ansprüche, bei dem das Betätigungsglied (8047) eine auf dem Abdeckglied (8042) angeordnete Materiallage umfasst, die eine Hinterschneidung aufweist, die bevorzugt derart ausgebildet und bemessen ist, dass beispielsweise ein Fingernagel in die Hinterschneidung passt, um die mit dem Abdeckglied wiederverschlossene Getränkedose zu öffnen.

4. Getränkedosenverschlussglied (8099) nach einem der vorhergehenden Ansprüche, bei dem das Betätigungsglied (8047) als eine Nase, ein Wulst bzw. eine Erhebung ausgebildet ist, die bzw. der in einem Randabschnitt des Abdeckglieds ausgebildet ist.

5. Getränkedosenverschlussglied (8099) nach einem der vorhergehenden Ansprüche, bei dem das Betätigungsglied (8047) als ein Fortsatz ausgebildet ist, der außerhalb des Rahmens (8011) des Rahmenteils (8010) ausgebildet und angeordnet ist und mit dem Abdeckglied (8047) verbunden ist.

6. Getränkedosenverschlussglied (8099) nach Anspruch 5, bei dem der Fortsatz in einer Aussparung angeordnet ist, die in dem Rahmenteil (8010) vorgesehen ist.

7. Getränkedosenverschlussglied (8099) nach Anspruch 5 oder 6, bei dem der Fortsatz oberhalb einer Fläche des Rahmenteils (8010) ausgebildet ist, wobei vorzugsweise in dem Rahmenteil (8010) ein Schlitz vorgesehen ist, durch den sich das Verschlussteil bzw. Einlegeteil erstreckt, um den Fortsatz mit dem Abdeckglied (8042) zu verbinden.

8. Getränkedosenverschlussglied (8099) nach Anspruch 5 oder 6, bei dem der Fortsatz unterhalb einer Fläche des Rahmenteils (8010) ausgebildet ist, wobei zur Betätigung des Betätigungsglieds Druck auf die Fläche des Rahmenteils (8010) auszuüben ist.

9. Getränkedosenverschlussglied (8099) nach einem der vorhergehenden Ansprüche, mit einer Lagereinrichtung, die zwischen dem Abdeckglied (8042) und dem Betätigungsglied (8047) angeordnet ist.

10. Getränkedosenverschlussglied (8099) nach Anspruch 9, bei dem die Lagereinrichtung als eine Nut und/oder eine Vertiefung und/oder eine Erhöhung ausgebildet ist, die im Wesentlichen entlang eines Abschnitts des Umfangs des Abdeckglieds (8042) in einem Abstand zu dem Abdeckglied (8042) verläuft, und/oder die im Wesentlichen gerade ausgebildet ist.

11. Getränkedosenverschlussglied (8099) nach einem der Ansprüche 9 oder 10, mit einem weiteren Betätigungsglied (8247), das vorzugsweise entsprechend dem ersten Betätigungslied (8047) ausgebildet ist, wobei die Lagereinrichtung vorzugsweise zwischen den beiden Betätigungsgliedern (8047, 8247) ausgebildet und angeordnet ist.

12. Getränkedosenverschlussglied (8099) nach einem der vorhergehenden Ansprüche, mit einer Sicherungseinrichtung, die derart ausgebildet und angeordnet ist, dass sie in einer ersten Stellung die Betätigung des Betätigungsglieds (8047) zulässt und in einer weiteren Stellung die Betätigung des Betätigungsglieds (8047) verhindert.

13. Getränkedosenverschlussglied (8099) nach einem der vorhergehenden Ansprüche, wobei das Betätigungsglied (8047) derart ausgebildet und angeordnet ist, dass durch Betätigung des Betätigungsglieds (8047) die Verriegelungseinrichtung (8046) entriegelt wird, vorzugsweise durch elastisches Verformen des Abdeckglieds in den Zustand, in dem die Verriegelungseinrichtung (8046) radial weiter innen angeordnet ist, wobei das Betätigungsglied (8047) vorzugsweise einen am Getränkedosenverschlussglied angeordneten Hebel oder einen Mechanismus mit einem oder mehreren an dem Getränkedosenverschlussglied angeordneten Flügeln umfasst.

14. Getränkedosenverschlussglied (8099) nach einem der vorhergehenden Ansprüche, wobei das Abdeckglied (8042) eine gekrümmte Fläche oder Teilfläche, vorzugsweise eine nach oben gekrümmte Fläche oder Teilfläche aufweist, wobei die Fläche und/oder die Teilfläche vorzugsweise rund, oval, trapezförmig mit abgerundeten Ecken, brückenförmig, rillenförmig, rechteckig, quadratisch, dreieckig, mehreckig oder dergl. ausgebildet ist, und/oder wobei das Abdeckglied (8042) eine gekrümmte Fläche oder Teilfläche aufweist, die nach unten gerichtet ist, oder eine nach oben gekrümmte Fläche aufweist, die teilweise eine nach unten gerichtete Fläche umfasst, und/oder wobei das Abdeckglied als Verriegelungsglied (8046) einen Rand aufweist, wobei der der Rand ein vollständig oder ein teilweise umlaufender Rand ist, oder ein oder mehrere vorspringende Teilen umfasst, und/oder wobei das Abdeckglied (8042) eine vollständige oder teilweise umlaufende Versteifungsrille und/oder Versteifungsrippe, beispielsweise in Form eines Versatzes aufweist.

## Claims

1. A beverage can closing member (8099) with
a frame part (8010) having a frame (8011) and a rivet hole (8014) for opening a beverage can by pressing in a beverage can lid of the beverage can at a predetermined breaking line (2821), and
a covering member (8042) for resealable arrangement in a withdrawal opening of the beverage can opened by the pressing at the predetermined breaking line (2821), and
a locking device (8046) formed and/or arranged on the covering member (8042), which is formed and/or arranged such that the covering member (8042) arranged in the withdrawal opening of the beverage can can be locked in the withdrawal opening,
wherein the covering member (8042) is formed in a closure part (8040) and/or insertion part accommodated in the frame (8011) of the frame part (8010), and
an actuator (8047) for reopening the beverage can resealed with the covering member (8042),
**characterized in that** the actuator (8047) is an extension of the covering member (8042) which extends over a portion of the frame (8011) of the frame part (8010) in the direction of the rivet hole (8014).

2. The beverage can closing member (8099) according to claim 1, wherein the actuator (8047) is formed as part of the closure part (8040).

3. The beverage can closing member (8099) according to any one of the preceding claims, wherein the actuator (8047) comprises a layer of material arranged on the covering member (8042) and having an undercut preferably formed and dimensioned such that, for example, a fingernail fits into the undercut to open the beverage can resealed with the covering member.

4. The beverage can closing member (8099) according to any one of the preceding claims, wherein the actuator (8047) is formed as a lug, bead or elevation formed in an edge portion of the covering member.

5. The beverage can closing member (8099) according to any one of the preceding claims, wherein the actuator (8047) is formed as an extension formed and arranged outside the frame (8011) of the frame member (8010) and connected to the covering member (8047).

6. The beverage can closing member (8099) according to claim 5, wherein the extension is arranged in a recess provided in the frame part (8010).

7. The beverage can closing member (8099) according to claim 5 or 6, wherein the extension is formed above a surface of the frame part (8010), wherein preferably a slot is provided in the frame part (8010) through which the closure part or insertion part extends to connect the extension to the covering member (8042).

8. The beverage can closing member (8099) according to claim 5 or 6, wherein the extension is formed below a surface of the frame portion (8010), wherein pressure is to be exerted to the surface of the frame portion (8010) to actuate the actuator.

9. The beverage can closing member (8099) according to any one of the preceding claims, with a support means arranged between the covering member (8042) and the actuator (8047).

10. The beverage can closing member (8099) according to claim 9, wherein the support means is formed as a groove and/or an indentation and/or an elevation which extends substantially along a portion of the circumference of the covering member (8042) at a distance from the covering member (8042), and/or which is formed substantially straight.

11. The beverage can closing member (8099) according to any one of claims 9 or 10, with another actuator (8247) preferably formed in correspondence with the first actuator (8047), wherein the support means is preferably formed and arranged between the two actuators (8047, 8247).

12. The beverage can closing member (8099) according to any one of the preceding claims, with a securing means formed and arranged such that it allows actuation of the actuator (8047) in a first position and prevents actuation of the actuator (8047) in another position.

13. The beverage can closing member (8099) according to any one of the preceding claims, wherein the actuator (8047) is formed and arranged such that by actuating the actuator (8047), the locking device (8046) is unlocked, preferably by elastically deforming the covering member into the state in which the locking device (8046) is arranged radially further inwards, wherein the actuator (8047) preferably comprises a lever arranged on the beverage can closing member or a mechanism with one or more wings arranged on the beverage can closing member.

14. The beverage can closing member (8099) according to any one of the preceding claims, wherein the covering member (8042) has a curved surface or partial surface, preferably an upwardly curved surface or partial surface, wherein the surface and/or the partial surface is preferably round, oval, trapezoidal with rounded corners, bridge-shaped, groove-shaped, rectangular, square, triangular, polygonal or the like, and/or wherein the covering member (8042) has a curved surface or partial surface that faces downwards or has an upwardly curved surface that partially includes a downwardly facing surface, and/or wherein the covering member has an edge as a locking member (8046), wherein the edge is a fully or partially circumferentially extending edge or comprises one or more projecting parts, and/or wherein the covering member (8042) has a fully or partially circumferentially extending stiffening groove and/or stiffening rib, for example in the form of an offset.

## Revendications

1. Elément de fermeture de canette pour boisson (8099) avec
une partie de cadre (8010) comportant un cadre (8011) et une ouverture de rivetage (8014) pour ouvrir une canette pour boisson par enfoncement d'un couvercle de canette pour boisson de la canette pour boisson sur une ligne de rupture théorique (2821), et
un élément de couverture (8042) pour une mise en place de refermeture dans une ouverture de prélèvement créée par l'enfoncement sur la ligne de rupture théorique (2821) de la canette pour boisson et
un dispositif de verrouillage (8046) constitué et/ou disposé sur l'élément de couverture (8042), qui est constitué et/ou disposé de telle manière que l'élément de couverture (8042) disposé dans l'ouverture de prélèvement de la canette pour boisson peut être verrouillé dans l'ouverture de prélèvement,
sachant que l'élément de couverture (8042) est constitué dans une pièce de fermeture (8040) et/ou une pièce d'insertion, qui est logée dans le cadre (8011) de la partie de cadre (8010), et
un élément d'actionnement (8047) pour réouverture de la canette pour boisson refermée avec l'élément de couverture (8042),
**caractérisé en ce que** l'élément d'actionnement (8047) est un prolongement de l'élément de couverture (8042), qui s'étend sur une section du cadre (8011) de la partie de cadre (8010) en direction de l'ouverture de rivetage (8014).

2. Elément de fermeture de canette pour boisson (8099) selon la revendication 1, pour lequel l'élément d'actionnement (8047) est constituée en tant que partie de la partie de fermeture (8040).

3. Elément de fermeture de canette pour boisson (8099) selon l'une quelconque des revendications précédentes, pour lequel l'élément d'actionnement (8047) comprend une couche de matériau disposée sur l'élément de couverture (8042), qui comporte une contre-dépouille, qui est constituée et dimensionnée de préférence de telle sorte qu'un ongle du doigt par exemple s'adapte dans la contre-dépouille pour ouvrir la canette pour boisson refermée avec l'élément de couverture.

4. Elément de fermeture de canette pour boisson (8099) selon l'une quelconque des revendications précédentes, pour lequel l'élément d'actionnement (8047) est constitué sous la forme d'un appendice, d'un bourrelet ou d'une surélévation, qui est constitué dans une section de bord de l'élément de couverture.

5. Elément de fermeture de canette pour boisson (8099) selon l'une quelconque des revendications précédentes, pour lequel l'élément d'actionnement (8047) est constitué sous la forme d'un prolongement, qui est constitué et disposé en dehors du cadre (8011) de la partie de cadre (8010) et est relié à l'élément de couverture (8047).

6. Elément de fermeture de canette pour boisson (8099) selon la revendication 5, pour lequel le prolongement est disposé dans un évidement qui est prévu dans la partie de cadre (8010).

7. Elément de fermeture de canette pour boisson (8099) selon la revendication 5 ou 6, pour lequel le prolongement est constitué au-dessus d'une surface de la partie de cadre (8010), sachant que de préférence une fente est prévue dans la partie de cadre (8010) à travers laquelle s'étend la pièce de fermeture ou la pièce d'insertion pour relier le prolongement à l'élément de couverture (8042).

8. Elément de fermeture de canette pour boisson (8099) selon la revendication 5 ou 6, pour lequel le prolongement est constitué en dessous d'une surface de la partie de cadre (8010), sachant que de la pression doit être exercée sur la surface de la parie de cadre (8010) pour actionner l'élément d'actionnement.

9. Elément de fermeture de canette pour boisson (8099) selon l'une quelconque des revendications précédentes, avec un dispositif de support, qui est disposé entre l'élément de couverture (8042) et l'élément d'actionnement (8047).

10. Elément de fermeture de canette pour boisson (8099) selon la revendication 9, pour lequel le dispositif de support est constitué comme une rainure et/ou une cavité et/ou un bossage, qui passe pour l'essentiel le long d'une section de la périphérie de l'élément de couverture (8042) à une distance de l'élément de couverture (8042) et/ou est constitué pour l'essentiel droit.

11. Elément de fermeture de canette pour boisson (8099) selon l'une quelconque des revendications 9 ou 10, avec un autre élément d'actionnement (8247), qui est constitué de préférence correspondant au premier élément d'actionnement (8047), sachant que le dispositif de support est constitué et disposé de préférence entre les deux éléments d'actionnement (8047, 8247).

12. Elément de fermeture de canette pour boisson (8099) selon l'une quelconque des revendications précédentes, avec un dispositif de fixation, qui est constitué et disposé de telle manière qu'il permet dans une première position l'actionnement de l'élément d'actionnement (8047) et évite dans une autre position l'actionnement de l'élément d'actionnement (8047).

13. Elément de fermeture de canette pour boisson (8099) selon l'une quelconque des revendications précédentes, sachant que l'élément d'actionnement (8047) est constitué et disposé de telle sorte que le dispositif de verrouillage (8046) est déverrouillé par actionnement de l'élément d'actionnement (8047), de préférence par déformation élastique de l'élément de couverture dans l'état dans lequel le dispositif de verrouillage (8046) est radialement disposé plus vers l'intérieur, sachant que l'élément d'actionnement (8047) comprend de préférence un levier disposé sur l'élément de fermeture de canette pour boisson ou un mécanisme avec une ou plusieurs ailettes disposées sur l'élément de fermeture de canette pour boisson.

14. Elément de fermeture de canette pour boisson (8099) selon l'une quelconque des revendications précédentes, sachant que l'élément de couverture (8042) comporte une surface ou une partie de surface incurvée, de préférence une surface ou une partie de surface incurvée vers le haut, sachant que la surface et/ou partie de surface est de préférence constituée ronde, ovale, trapézoïdale avec des coins arrondis, en forme de pontage, en forme de rainure, rectangulaire, quadratique, triangulaire, polygonale ou de forme analogue à celles-ci et/ou sachant que l'élément de couverture (8042) comporte une surface ou partie de surface incurvée, qui est orientée vers le bas ou une surface incurvée vers le haut, qui comprend en partie une surface orientée vers le bas et/ou sachant que l'élément de couverture comporte un bord en tant qu'élément de verrouillage (8046), sachant que le bord est un bord complètement ou en partie périphérique ou comprend une ou plusieurs parties en saillie et/ou sachant que l'élément de couverture (8042) comporte une rainure de renfort complètement ou en partie périphérique et/ou une nervure de renfort, par exemple sous la forme d'un déport.
